# EUROPÄISCHE PATENTSCHRIFT

(11) **EP 3 902 633 B1**
(45) Veröffentlichungstag und Bekanntmachung des Hinweises auf die Patenterteilung: **18.03.2026**
(21) Anmeldenummer: 19829526.3
(22) Anmeldetag: 18.12.2019
(51) Int. Cl.: B05B 7/14, B05B 5/03

(54) **PULVERABGABEVORRICHTUNG MIT EINER PULVERDÜNNSTROMPUMPE**
POWDER DISCHARGE DEVICE WITH A POWDER THIN FLOW PUMP
DISPOSITIF DE DISTRIBUTION DE POUDRE ÉQUIPÉ D'UNE POMPE À FLUX CLAIR DE REFOULEMENT DE POUDRE

(30) Priorität: 27.12.2018 DE 102018133603; 25.01.2019 DE 102019101930
(43) Veröffentlichungstag der Anmeldung: 03.11.2021
(73) Patentinhaber: Gema Switzerland GmbH, 9200 Gossau (CH)
(72) Erfinder: TOBLER, Roger, 9100 Herisau (CH); SANWALD, Marco, 9030 Abtwil (CH); MAUCHLE, Felix, 9030 Abtwil (CH)
(74) Vertreter: Meissner Bolte Partnerschaft mbB
(86) Internationale Anmeldenummer: PCT/EP2019/086031
(87) Internationale Veröffentlichungsnummer: WO 2020/136058

(56) Entgegenhaltungen:
- DE-A1- 102013 218 326
- DE-A1- 102014 215 338
- DE-A1- 102017 103 316
- DE-A1- 4 405 640

## Beschreibung

Die vorliegende Erfindung betrifft eine Pulverabgabevorrichtung mit einer Pulverdünnstrompumpe zum Fördern von Pulver, insbesondere Beschichtungspulver, von einem Pulverreservoir zu einer Pulversprühvorrichtung. Die Erfindung betrifft insbesondere solche Pulverabgabevorrichtungen und Pulversprühbeschichtungsvorrichtungen, welche eine Pulverdünnstrompumpe als Pulverpumpe enthalten.

Pulverdünnstrompumpen im Sinne dieser Offenbarung sind insbesondere Injektoren bzw. Injektor-Pumpen, mittels welcher Pulver, insbesondere Beschichtungspulver in einem Förderluftstrom eingesaugt, und dann, vermischt mit dem Förderluftstrom, durch eine Abgabeleitung (Pulverzufuhrleitung) zu einer Pulversprühvorrichtung gefördert wird. Eine solche Pulverförderung wird im vorliegenden Fachgebiet auch als Pulverdünnstromförderung bezeichnet.

Eine derartige Pulverabgabevorrichtung zur Pulverdünnstromförderung ist beispielsweise aus der Druckschrift EP 0 606 577 B1, DE 10 2014 215338 A1, DE 44 05 640 A1 oder aus der Druckschrift US 4,284,032 bekannt.

Im Unterschied zur Pulverdichtstromförderung sind bei der Pulverdünnstromförderung andere Verhältnisse gegeben, da hier ein Injektor als Pulverpumpe zur Förderung von Pulver bzw. Beschichtungspulver verwendet wird. In dem Injektor wird mittels eines Förder- bzw. Transportluftstroms ein Unterdruck erzeugt. Mittels des Unterdrucks wird Pulver bzw. Beschichtungspulver in den Transportdruckluftstrom eingesaugt. Das Gemisch aus Transportdruckluft und Pulver strömt dann vom Injektor beispielsweise zu einer an der Pulverabgabevorrichtung angeschlossenen Pulversprühvorrichtung. Die vom Injektor geförderte Pulvermenge pro Zeiteinheit ist insbesondere abhängig von der pro Zeiteinheit durch den Injektor strömenden Transport- bzw. Förderluftmenge.

Durch die vorliegende Erfindung soll die Aufgabe gelöst werden, eine technische Lösung anzugeben, mit welcher der Sprühbeschichtungsbetrieb einfacher wird, ohne dass der Betreiber auf eine gute Beschichtungsqualität und auf einen guten Beschichtungswirkungsgrad verzichten muss.

Diese Aufgabe wird insbesondere durch den Gegenstand des unabhängigen Patentanspruchs 1 gelöst, wobei vorteilhafte Weiterbildungen der erfindungsgemäßen Pulverabgabevorrichtung in den abhängigen Ansprüchen angegeben sind.

Demgemäß wird insbesondere eine Pulverabgabevorrichtung mit einer Pulverdünnstrompumpe zum Fördern von Pulver bzw. Beschichtungspulver von einem Pulverreservoir zu einer Pulversprühvorrichtung angegeben, wobei eine in der Pulverabgabevorrichtung integrierte Steuereinrichtung vorgesehen ist, welche ausgebildet ist zum Einstellen mindestens einen Parameters, der im Hinblick auf einen mit der Pulversprühvorrichtung bewirkten Sprühbeschichtungsvorgang und/oder im Hinblick auf eine mit der Pulverdünnstrompumpe bewirkte Pulverförderung charakterisierend ist, wobei die Steuereinrichtung mit der Pulverdünnstrompumpe eine Baueinheit bildet.

Bei dem mindestens einen Parameter, der im Hinblick auf einen mit der Pulversprühvorrichtung bewirkten Sprühbeschichtungsvorgang charakterisierend ist, handelt es sich beispielsweise um einen Elektrodensprühstrom von einer oder mehreren Hochspannungselektroden der Pulversprühvorrichtung, eine Hochspannung an einer oder mehreren Hochspannungselektroden der Pulversprühvorrichtung, eine pro Zeiteinheit der Pulversprühvorrichtung zuzuführende Menge an Formungsluft, eine pro Zeiteinheit der Pulversprühvorrichtung zuzuführende Menge an Elektrodenspülluft, eine pro Zeiteinheit der Pulversprühvorrichtung zuzuführende Menge an Pulver bzw. Beschichtungspulver, und/oder um eine pro Zeiteinheit zusammen mit dem Pulver bzw. Beschichtungspulver der Pulversprühvorrichtung zuzuführende Menge an Transportdruckluft.

Bei dem mindestens einen im Hinblick auf einen mit der Pulverabgabevorrichtung bewirkte Pulverförderung charakterisierenden Parameter handelt es sich beispielsweise um eine pro Zeiteinheit von der Pulverabgabevorrichtung zu fördernde Menge an Pulver bzw. Beschichtungspulver, und/oder um eine pro Zeiteinheit zusammen mit dem Pulver bzw. Beschichtungspulver zu fördernde Menge an Transport- bzw. Förderluft.

Besonders bevorzugt ist vorgesehen, wenn die Steuereinrichtung der erfindungsgemäßen Pulverabgabevorrichtung mindestens ein manuell betätigbares Paramater-Einstellelement aufweist zum Einstellen eines Parameter-Sollwertes des mindestens einen Parameter, der im Hinblick auf einen mit der Pulversprühvorrichtung bewirkten Sprühbeschichtungsvorgang charakterisierend ist, und/oder der im Hinblick auf eine mit der Pulverabgabevorrichtung bewirkte Pulverförderung charakterisierend ist. In diesem Zusammenhang bietet es sich an, wenn die Steuereinrichtung ferner eine optische Anzeigeeinheit aufweist zum automatischen Anzeigen des mindestens einen eingestellten Parameter-Sollwertes und/oder zum automatischen Anzeigen mindestens eines Parameter-Istwertes.

Gemäß Ausführungsformen der erfindungsgemäßen Pulverabgabevorrichtung ist vorgesehen, dass das Pulverreservoir, mit welchem die Pulverabgabevorrichtung strömungsmäßig verbunden oder verbindbar ist, mit einer Fluidisiereinrichtung versehen ist, wobei die Steuereinrichtung der Pulverabgabevorrichtung ausgebildet ist zum Einstellen einer pro Zeiteinheit der Fluidisiereinrichtung zuzuführenden Menge an Fluidisierdruckluft. Bei dieser Ausführungsform bietet es sich ebenfalls an, wenn die Steuereinrichtung mindestens ein manuell betätigbares Einstellelement aufweist zum Einstellen eines Sollwertes der pro Zeiteinheit der Fluidisiereinrichtung zuzuführenden Menge an Fluidisierdruckluft.

Es kann gemäß Ausführungsformen der erfindungsgemäßen Pulverabgabevorrichtung auch vorgesehen sein, dass die Steuereinrichtung einen Schnittstellenanschluss aufweist zum Herausführen eines Kommunikationsbusses der Steuereinrichtung. Dieser dient zum Einstellen des mindestens einen Parameter mittels einer Fernsteuerung (externe Steuerung). Alternativ oder zusätzlich dient der Kommunikationsbus zum Übermitteln des mindestens einen eingestellten Parameter-Sollwertes an eine abgesetzte Verarbeitungseinheit.

Hierdurch wird der Vorteil erzielt, dass - je nach Bedarf - auch mit einer Fernsteuerung die Steuereinrichtung erreicht werden kann. Insbesondere ist so auch eine Steuerung im Automatikbetrieb möglich, und zwar selbst dann, wenn an der Steuerungseinrichtung selbst kein manuelles betätigbares Einstellelement bzw. keine optische Anzeigeeinheit vorgesehen ist. Auch wenn diese Elemente vorgesehen sind, kann so vorteilhaft sowohl ein Automatikbetrieb, als auch ein Betrieb mit manueller Steuerung vorgesehen werden.

In vorteilhafter Weise ist der Kommunikationsbus als Feldbussystem ausgebildet. Hierbei können insbesondere signaltechnisch robuste und standardisierte Feldbussysteme, wie zum Beispiel CAN-Bus oder Profi-Bus zum Einsatz kommen, um eine einfache Einbindung in vorhandene Automatisierungssysteme zu ermöglichen.

Der erfindungsgemäßen Pulverabgabevorrichtung kommt - im Unterschied zu herkömmlichen aus dem Stand der Technik bekannten Pulverabgabevorrichtungen - insbesondere eine Doppelfunktion zu: zum einen dient die Pulverabgabevorrichtung zum Fördern von Pulver bzw. Beschichtungspulver von einem Pulverreservoir zu einer mit der Pulverabgabevorrichtung strömungsmäßig verbundenen Pulversprühvorrichtung.

Zum anderen dient die Pulverabgabevorrichtung aber auch dazu, insbesondere die mit der Pulverabgabevorrichtung strömungsmäßig verbundene Pulversprühvorrichtung geeignet anzusteuern, um das von der Pulverabgabevorrichtung zu der Pulversprühvorrichtung geförderte Pulver bzw. Beschichtungspulver auf den zu beschichtenden Gegenstand zu versprühen.

Mit anderen Worten, durch die erfindungsgemäße Lösung wird insbesondere der Vorteil erzielt, dass auf separat ausgeführte elektronische Steuergeräte verzichtet werden kann, so dass die gesamte Pulverbeschichtungsanlage kompakter und übersichtlicher gestaltet werden kann. Durch die Integration der Steuereinrichtung in der Pulverabgabevorrichtung entfällt auch die sonst übliche aufwendige Verkabelung bzw. das Anschließen von Druckluftleitungen, da dies vorzugsweise direkt an dem Druckluftanschluss der Pulverabgabevorrichtung erfolgen kann.

Die in der Pulverabgabevorrichtung integrierte bzw. mit der Pulverabgabevorrichtung insbesondere unmittelbar verbundene Steuereinrichtung dient vorzugsweise nicht nur zum Ansteuern einer an die Pulverabgabevorrichtung angeschlossene Pulversprühvorrichtung, sondern auch um zumindest ein Teil der Parameter einzustellen, die im Hinblick auf eine mit der Pulverabgabevorrichtung bewirkte Pulverförderung charakterisierend sind. Hierbei handelt es sich insbesondere um eine pro Zeiteinheit von der Pulverabgabevorrichtung zu fördernde Menge an Pulver bzw. Beschichtungspulver, um eine pro Zeiteinheit mit dem Pulver bzw. Beschichtungspulver zu fördernde Menge an Transportdruckluft, etc.

Die erfindungsgemäße Pulverabgabevorrichtung eignet sich für automatische Sprühvorrichtungen (Automatikpistolen) und für manuelle Sprühvorrichtungen (Handpistolen). Insbesondere bei manuellen Sprühvorrichtungen sind jedoch die Beschichtungsqualität und der Wirkungsgrad stark abhängig von der Erfahrung der Bedienperson.

Von daher ist gemäß einer Weiterbildung der erfindungsgemäßen Lösung vorgesehen, dass die in der erfindungsgemäßen Pulverabgabevorrichtung integrierte Steuereinrichtung eine Speichereinrichtung mit einer Vielzahl von Sprühbeschichtungsprogrammen aufweist, und zwar nicht nur variablen Parametern, sondern auch mit unveränderbaren Parametern. Die unveränderbaren Parameter sind insbesondere solche, welche für die Beschichtungsqualität und/oder den Wirkungsgrad besonders kritisch sind und viel Erfahrung für eine genaue Einstellung der Parameter erfordern, beispielsweise die Hochspannung von Hochspannungselektroden zur elektrostatischen Aufladung des Beschichtungsmaterials und vorzugsweise auch der Elektrodenstrom. Die unveränderbaren Parameter sind auf Parameterwerte eingestellt, welche sich in der Praxis besonders vorteilhaft erwiesen haben.

Gemäß bevorzugten Realisierungen der erfindungsgemäßen Pulverabgabevorrichtung ist die Steuereinrichtung der Pulverabgabevorrichtung als Steuermodul ausgebildet, während die Pulverdünnstrompumpe der Pulverabgabevorrichtung als Pumpenmodul ausgebildet ist.

Unter dem Begriff "Modul" ist hierin ein austauschbares Bauteil der Pulverabgabevorrichtung als solche zu verstehen. Insbesondere ist somit die Pulverabgabevorrichtung vorzugsweise zumindest teilweise modular aufgebaut, also aus mehreren Modulen zusammengesetzt aufgebaut.

Die erfindungsgemäße Pulverabgabevorrichtung zeichnet sich insbesondere durch ihre kompakte Bauweise aus. Durch die Integration der Steuereinrichtung in der Pulverabgabevorrichtung entfällt eine aufwändige Verkabelung oder andersartige Verbindung zwischen einer üblicherweise extern vorgesehenen Steuereinrichtung zu der Pulverabgabevorrichtung. Darüber hinaus werden die Reaktionszeit und das Ansprechverhalten der Pulverabgabevorrichtung verbessert, da nur noch sehr kurze pneumatische Leitungen zur Steuerung der Ventile (insbesondere Quetschventile) in der Pulverabgabevorrichtung vorliegen.

Insbesondere erlaubt es die Erfindung, dass die Pulverabgabevorrichtung kompakte Außenabmessungen aufweist, insbesondere was die Breite der Pulverabgabevorrichtung angeht. Gemäß bevorzugten Realisierungen der Pulverabgabevorrichtung weist diese eine Breite von 20 mm bis 150 mm und vorzugsweise zwischen 30 mm und 100 mm auf. Dies erlaubt es in einer einfach zu realisierenden Art, eine Vielzahl von Pulverabgabevorrichtungen direkt an einem Pulverbehälter nebeneinander anzuordnen.

Gemäß der erfindungsgemäßen Pulverabgabevorrichtung weist die als Steuermodul ausgebildete Steuereinrichtung eine Druckluftsteuerung mit einem Druckluftanschluss (zentraler Druckluftanschluss der Pulverabgabevorrichtung) auf. Über den Druckluftanschluss ist der Druckluftsteuerung der Pulverabgabevorrichtung Druckluft insbesondere von einer (externen) Druckluftquelle zuführbar.

Die Druckluftsteuerung weist mindestens einen Druckluftauslass auf, um Druckluft bereitzustellen, welche zum Fördern von Pulver bzw. Beschichtungspulver von der Pulverdünnstrompumpe der Pulverabgabevorrichtung benötigt wird. Die Druckluftsteuerung ist insbesondere ausgebildet, die zum Fördern von Pulver bzw. Beschichtungspulver von der Pulverdünnstrompumpe pro Zeiteinheit benötigte Menge an Druckluft, welche über den mindestens einen Druckluftauslass der Druckluftsteuerung bereitgestellt wird, einzustellen.

In diesem Zusammenhang ist es insbesondere denkbar, wenn die Druckluftsteuerung einen ersten Druckluftauslass aufweist, um Förder- bzw. Transportluft bereitzustellen, welche von der Pulverdünnstrompumpe der Pulverabgabevorrichtung zum Fördern von Pulver bzw. Beschichtungspulver benötigt wird.

Zusätzlich zu diesem ersten Druckluftauslass weist die Druckluftsteuerung vorzugsweise einen weiteren (zweiten) Druckluftauslass auf, um Zusatzluft bereitzustellen, welche von der Pulverdünnstrompumpe der Pulverabgabevorrichtung zum Fördern von Pulver bzw. Beschichtungspulver benötigt wird. Insbesondere ist bei diesen Ausführungsformen die Druckluftsteuerung der Pulverabgabevorrichtung ausgebildet, die zum Fördern von Pulver bzw. Beschichtungspulver von der Pulverdünnstrompumpe der Pulverabgabevorrichtung pro Zeiteinheit benötigte Menge an Druckluft, welche über den ersten und zweiten Druckluftauslass bereitgestellt wird, einzustellen.

Alternativ oder zusätzlich hierzu ist es denkbar, wenn die Druckluftsteuerung einen Druckluftauslass aufweist, um Druckluft bereitzustellen, welche von einer Pulversprühvorrichtung zum Versprühen von Pulver bzw. Beschichtungspulver benötigt wird, wie insbesondere Elektrodenspülluft, Formungsluft und/oder Transportdruckluft. Dieser Druckluftauslass wird hierin teilweise auch als "dritter Druckluftauslass" bezeichnet, obgleich dieser Druckluftauslass auch ohne den ersten und zweiten Druckluftauslass vorgesehen sein kann.

Vorzugsweise ist die Druckluftsteuerung ausgebildet, die zum Versprühen von Pulver bzw. Beschichtungspulver von der Pulversprühvorrichtung benötigte Druckluft (Elektrodenspülluft, Formungsluft, Transportdruckluft, etc.), welche über den dritten Druckluftauslass bereitgestellt wird, und welche pro Zeiteinheit benötigt wird, einzustellen.

Um die an dem entsprechenden Druckluftauslass pro Zeiteinheit bereitzustellende Menge an Druckluft einzustellen, ist bei vorteilhaften Ausführungsformen der erfindungsgemäßen Pulverabgabevorrichtung vorgesehen, dass dem entsprechenden Druckluftauslass eine Druckluft-Drosseleinrichtung zugeordnet ist, welche vorzugsweise mindestens ein insbesondere von der Steuereinrichtung der Pulverabgabevorrichtung einstellbares Drosselventil aufweist. Über dieses Drosselventil ist beispielsweise die pro Zeiteinheit über den entsprechenden Druckluftauslass bereitzustellende Menge an Druckluft einstellbar.

Wie bereits angedeutet, ist gemäß bevorzugten Realisierungen der erfindungsgemäßen Pulverabgabevorrichtung vorgesehen, dass die Pulverdünnstrompumpe als Pumpenmodul und die Steuereinrichtung als Steuermodul ausgebildet sind. In diesem Zusammenhang ist gemäß Ausführungsformen der vorliegenden Erfindung vorgesehen, dass die als Pumpenmodul ausgebildete Pulverdünnstrompumpe einen Pulverförderinjektor mit einer Treibdüse und einer Fangdüse aufweist, wobei der Pulverförderinjektor einen ersten Druckluftanschluss aufweist, über den der Treibdüse Förderluft zuführbar ist. Der Pulverförderinjektor weist ferner einen zweiten Druckluftanschluss auf, über den dem Pulverförderinjektor Zusatzluft zuführbar ist. Der erste Druckluftanschluss des Pumpenmoduls ist dabei mit dem ersten Druckluftauslass des Steuermoduls strömungsmäßig verbunden, während der zweite Druckluftanschluss des Pumpenmoduls mit dem zweiten Druckluftauslass des Steuermoduls strömungsmäßig verbunden ist.

Gemäß der vorliegenden Erfindung sind der erste und zweite Druckluftanschluss des Pumpenmoduls jeweils direkt mit dem ersten bzw. zweiten Druckluftauslass des Steuermoduls strömungsmäßig verbunden. Dies bietet sich insbesondere dann an, wenn das Pumpenmodul direkt mit dem Steuermodul (vorzugsweise lösbar) verbunden ist.

Alternativ hierzu ist es aber auch denkbar, wenn der erste und zweite Druckluftanschluss des Pumpenmoduls jeweils über einen in einem Verteilerblock ausgebildeten Kanal strömungsmäßig mit dem ersten bzw. zweiten Druckluftauslass des Pumpenmoduls strömungsmäßig verbunden sind. In diesem Fall würde es sich anbieten, wenn das Pumpenmodul über den Verteilerblock mit dem Steuermodul (vorzugsweise lösbar) verbunden ist, um so die Pulverabgabevorrichtung auszubilden.

Wenn bei der erfindungsgemäßen Pulverabgabevorrichtung ein Verteilerblock zum Einsatz kommt, bietet es sich insbesondere an, wenn dieser einen Druckluftauslass aufweist, welcher über einen in dem Verteilerblock ausgebildeten Kanal mit dem dritten Druckluftauslass des Steuermoduls strömungsmäßig verbunden ist.

Die Erfindung betrifft nicht nur eine Pulverabgabevorrichtung insbesondere der zuvor beschriebenen Art, sondern auch ein System bestehend aus der erfindungsgemäßen Pulverabgabevorrichtung und einem Pulverreservoir.

Gemäß einem weiteren Aspekt betrifft die vorliegende Erfindung ferner eine Pulverbeschichtungsanlage zum Pulversprühbeschichten von Gegenständen, wobei die Pulverbeschichtungsanlage eine Pulverabgabevorrichtung der zuvor genannten Art und mindestens eine mit der Pulverabgabeeinrichtung über eine Pulverzuführleitung verbundene Pulversprühvorrichtung aufweist. Die erfindungsgemäße Pulverbeschichtungsanlage zeichnet sich insbesondere dadurch aus, dass alle im Hinblick auf die Funktionsweise der mindestens einen Pulversprühvorrichtung einstellbaren Parameter über die Steuereinrichtung der Pulverabgabevorrichtung einstellbar sind. Von daher handelt es sich um eine besonders kompakt ausgeführte Anlage, mit welcher der Sprühbeschichtungsbetrieb für den Betreiber einfacher und preiswerter wird, ohne dass er auf eine gute Beschichtungsqualität und auf einen guten Beschichtungswirkungsgrad verzichten muss.

Gemäß einem weiteren Aspekt betrifft die vorliegende Erfindung ein System mit einer Pulverabgabevorrichtung der zuvor genannten Art sowie mit einem Pulverreservoir, wobei die Pulverabgabevorrichtung direkt an dem Pulverreservoir angeordnet ist und ein Pulvereinlass der Pulverabgabevorrichtung über eine Ansaugleitung in einer Pulverkammer des Pulverreservoirs mündet. Beispielsweise weist das Pulverreservoir mindestens einen Pulverbehälter mit einer Pulverkammer auf, wobei in einer Seitenwand des Pulverbehälters ein Pulverabgabekanal ausgebildet ist, und wobei der Pulvereinlass der Pulverabgabevorrichtung über einen Ansaugrohrstutzen mit dem Pulverabgabekanal strömungsmäßig verbunden oder verbindbar ist.

Gemäß diesem Aspekt der vorliegenden Erfindung ist somit die Pulverabgabevorrichtung und insbesondere die Pulverdünnstrompumpe der Pulverabgabevorrichtung an dem über eine Pulverabgabeöffnung in der Pulverkammer mündenden Pulverabgabekanal verbunden oder verbindbar. Hierdurch entsteht eine besonders kurze Ansaugdistanz, wodurch die Einstellbarkeit und Reproduzierbarkeit des Pulverförderstroms begünstigt wird. Schließlich wird durch das erfindungsgemäße System der Platzbedarf erheblich verringert.

In einer bevorzugten Weiterbildung der erfindungsgemäßen Systems ist vorgesehen, dass der Pulverabgabekanal in einer Seitenwand des Pulverbehälters gebildet und die Pulverabgabevorrichtung bzw. die Pulverdünnstrompumpe der Pulverabgabevorrichtung über einen Ansaugrohrstutzen mit dem Pulverabgabekanal verbunden oder verbindbar ist.

Durch das Vorsehen des Pulverabgabekanals in der Seitenwand des Pulverbehälters kann erreicht werden, dass die Pulverdünnstrompumpe der Pulverabgabevorrichtung besondere nahe an dem Pulverbehälter angebracht werden kann. Hierdurch ist die Pulverdünnstrompumpe der Pulverabgabevorrichtung in besonders kurzer Entfernung von der Pulverabgabeöffnung angebracht. Dementsprechend wird die Hubarbeit, welche zur Förderung des Beschichtungspulvers durch den Pulverabgabekanal mit Hilfe der Pulverdünnstrompumpe verrichtet werden muss, grundlegend reduziert. Auch wirkt sich die kurze Ansaugdistanz positiv auf die Einstellbarkeit und Reproduzierbarkeit des Pulverförderstroms aus. Die Pulverdünnstrompumpe der Pulverabgabevorrichtung kann dabei über einen separaten Ansaugrohrstutzen mit dem Pulverabgabekanal verbunden oder verbindbar sein. Mit Hilfe des Ansaugrohrstutzen ist es denkbar, dass bereits bekannte Pulverbehälter nachträglich mit der erfindungsgemäßen Pulverabgabevorrichtung bzw. der Pulverdünnstrompumpe der Pulverabgabevorrichtung nachgerüstet werden können.

Zusätzlich kann die Pulverabgabevorrichtung auch ein Ansaugrohr aufweisen, welches mit einer Durchgangsbohrung des Ansaugrohrstutzens des Pulverbehälters strömungsmäßig verbunden oder verbindbar ist. Das Ansaugrohr sollte dabei insbesondere derart ausgebildet, dass es in den Pulverabgabekanal des Pulverbehälters einführbar ist.

Durch das Ansaugrohr, welches mit dem Ansaugrohrstutzen verbunden oder verbindbar ist, kann der Innendurchmesser des Pulverabgabekanals auf einfache Weise variiert werden. Insbesondere kann das Ansaugrohr dabei einen Innendurchmesser von 5 mm bis 8 mm und vorzugsweise von etwa 4 mm aufweisen. Durch die Reduzierung des Durchmessers des Pulverabgabekanals mit Hilfe des Ansaugrohres kann das Ansaugverhalten der Pulverdünnstrompumpe der Pulverabgabevorrichtung verbessert werden. Dies liegt insbesondere an der verringerten Menge an Pulver innerhalb des Pulverabgabekanals sowie an der langsameren Entlüftung des Pulvers.

Nachfolgend werden unter Bezugnahme auf die beiliegenden Zeichnungen exemplarische Ausführungsformen der erfindungsgemäßen Pulverabgabevorrichtung näher beschrieben.

Es zeigen:
- FIG. 1: schematisch in einer Schnittansicht eine exemplarische Ausführungsform der erfindungsgemäßen Pulverabgabevorrichtung mit einer Pulverdünnstrompumpe;
- FIG. 2: schematisch in einer Schnittansicht ein Pulverförderinjektor der bei der Pulverabgabevorrichtung gemäß FIG. 1 zum Einsatz kommenden Pulverdünnstrompumpe in einem ausgebauten Zustand;
- FIG. 3: schematisch in einer Schnittansicht der Pulverförderinjektor gemäß FIG. 2 in seinem in einem Gehäuse der Pulverdünnstrompumpe eingebauten Zustand;
- FIG. 4: schematisch in einer Schnittansicht eine weitere exemplarische Ausführungsform der erfindungsgemäßen Pulverabgabevorrichtung mit einer Pulverdünnstrompumpe;
- FIG. 5: schematisch in einer Explosionsansicht die exemplarische Ausführungsform der erfindungsgemäßen Pulverabgabevorrichtung gemäß FIG. 4;
- FIG. 6: schematisch und in einer isometrischen Ansicht eine exemplarische Ausführungsform des erfindungsgemäßen Systems mit einer Vielzahl von Pulverabgabevorrichtungen gemäß FIG. 4 und einem Pulverbehälter als Pulverreservoir; und
- FIG. 7: der Pulverbehälter des erfindungsgemäßen Systems gemäß FIG. 6 ohne Pulverabgabevorrichtungen und ohne Behälterdeckel.

FIG. 1 zeigt schematisch und in einer Schnittansicht eine bevorzugte Ausführungsform der erfindungsgemäßen Pulverabgabevorrichtung 50, welche eine Pulverdünnstrompumpe 51 aufweist und zum Fördern von Pulver bzw. Beschichtungspulver von einem (in FIG. 1 nicht gezeigtem) Pulverreservoir zu einer (ebenfalls in FIG. 1 nicht gezeigten) Pulversprühvorrichtung dient.

Die Pulversprühvorrichtung kann eine manuell bedienbare Sprühpistole oder ein automatisch steuerbares Sprühgerät sein. Es enthält vorzugsweise mindestens eine Hochspannungselektrode, welche zur elektrostatischen Aufladung des von der Pulversprühvorrichtung versprühten Beschichtungspulvers von einer Hochspannungsquelle mit Hochspannung versorgt wird. Die Hochspannungsquelle kann in der Pulversprühvorrichtung integriert sein. Die Pulversprühvorrichtung kann eine Sprühöffnung oder einen Rotationszerstäuber aufweisen.

Ein Pulverreservoir im Sinne der vorliegenden Offenbarung weist vorzugsweise mindestens einen Pulverbehälter mit einer Pulverkammer auf, aus welcher mit Hilfe der Pulverdünnstrompumpe 51 der Pulverabgabevorrichtung 50 Pulver bzw. Beschichtungspulver mittels Unterdruck angesaugt wird, wonach dann das Pulver bzw. Beschichtungspulver unter Überdruck von der Pulverdünnstrompumpe 51 zu einer entsprechenden Pulversprühvorrichtung strömt.

Der Pulverbehälter weist vorzugsweise mindestens eine Pulverauslassöffnung auf, an welche der Pulvereinlass der Pulverabgabevorrichtung 50 angeschlossen ist. Insbesondere ist in diesem Zusammenhang denkbar, dass die mindestens eine Pulverauslassöffnung des Pulverbehälters in einer Seitenwand des Pulverbehälters angeordnet ist.

Die Pulverkammer des Pulverreservoirs kann mit einer Fluidisiereinrichtung versehen sein zum Fluidisieren des in der Pulverkammer des Pulverbehälters aufgenommenen Beschichtungspulvers. Die Fluidisiereinrichtung kann mindestens eine Fluidisierwand aus einem offenporigen oder mit engen Bohrungen versehenen Material enthalten, welches für Druckluft, jedoch nicht für Pulver bzw. Beschichtungspulver durchlässig ist. Insbesondere ist es in diesem Zusammenhang von Vorteil, wenn bei dem Pulverbehälter des Pulverreservoirs die Fluidisierwand den Boden des Pulverbehälters ausbildet und zwischen der Pulverkammer des Pulverbehälters und einer Fluidisier-Druckluftkammer angeordnet ist. Die Fluidisier-Druckluftkammer ist - wie es nachfolgend näher beschrieben wird - über die Pulverabgabevorrichtung 50 und einer in der Pulverabgabevorrichtung 50 integrierten Druckluftsteuerung 60 mit einer entsprechenden Druckluftquelle strömungsmäßig verbindbar sein.

Eine exemplarische Ausführungsform eines als Pulverbehälter ausgeführten Pulverreservoirs im Sinne der vorliegenden Offenbarung wird beispielsweise in der Druckschrift EP 2 675 574 A2 beschrieben.

Die exemplarische Ausführungsform der erfindungsgemäßen Pulverabgabevorrichtung 50, wie sie schematisch in FIG. 1 gezeigt ist, zeichnet sich durch einen modularen Aufbau aus und besteht im Wesentlichen aus einer als Steuermodul ausgebildeten Steuereinrichtung 52 und einer als Pumpenmodul ausgebildeten Pulverdünnstrompumpe 51. Diese beiden Module (Steuermodul und Pumpenmodul) sind miteinander vorzugsweise lösbar verbunden, um eine besonders kompakte Pulverabgabevorrichtung 50 auszubilden.

Wie in FIG. 1 schematisch dargestellt, weist die erfindungsgemäße Pulverabgabevorrichtung 50 und insbesondere das Pumpenmodul der Pulverabgabevorrichtung 50 einen Pulvereinlass 80 auf, der mit Hilfe einer (in FIG. 1 nicht gezeigten) Pulverleitung, insbesondere mit Hilfe eines Ansaugrohres oder dergleichen, strömungsmäßig mit dem bereits erwähnten und in FIG. 1 nicht gezeigten Pulverreservoir verbunden oder verbindbar ist.

An einem gegenüberliegenden Endbereich der Pulverabgabevorrichtung 50 und insbesondere des Pumpenmoduls der Pulverabgabevorrichtung 50 ist ein Pulverauslass 81 vorgesehen, welcher mit Hilfe einer in FIG. 1 nicht gezeigten Pulverleitung, insbesondere mit Hilfe eines Pulverschlauches, mit einem Pulvereinlass einer Pulversprühvorrichtung (insbesondere Beschichtungspistole) strömungsmäßig verbunden bzw. verbindbar ist.

Im Einzelnen sind bei der in FIG. 1 gezeigten exemplarischen Ausführungsform sowohl der Pulvereinlass 80 der Pulverabgabevorrichtung 50 als auch der Pulverauslass 81 der Pulverabgabevorrichtung 50 jeweils als Schlauchanschlussstutzen ausgebildet, an den die entsprechende Pulverleitung/der entsprechende Pulverschlauch aufsteckbar und beispielsweise mit einer Schlauchklemme fixierbar ist.

Selbstverständlich kommen aber auch andere Ausführungsformen für den Pulvereinlass 80 bzw. den Pulverauslass 81 der Pulverabgabevorrichtung 50 und insbesondere des Pumpenmoduls der Pulverabgabevorrichtung 50 in Frage.

Vorzugsweise liegen der Pulvereinlass 80 und der Pulverauslass 81 auf einer gemeinsamen Längsachse L (vgl. FIG. 3), um zu erreichen, dass das zu fördernde Pulver/Beschichtungspulver nicht oder zumindest nur gering innerhalb der Pulverdünnstrompumpe 51 umzulenken ist, was die Verwirbelung des Pulver-Luftgemisches in der Pulverdünnstrompumpe 51 deutlich verringert.

Das Pumpenmodul der Pulverabgabevorrichtung 50 gemäß der in FIG. 1 dargestellten Ausführungsform weist eine Pulverdünnstrompumpe 51 auf, welche nach dem Injektorprinzip oder Venturi-Rohrprinzip arbeitet. Hierzu weist die Pulverdünnstrompumpe 51 einen Pulverförderinjektor 100 auf, in welchem ein Luftstrahl in einem Unterdruckbereich, der durch eine Kanalverbreiterung gebildet wird, ein Unterdruck erzeugt wird, wobei dieser Unterdruck dazu benutzt wird, Pulver bzw. Beschichtungspulver über den Pulvereinlass des Pumpenmoduls/der Pulverabgabevorrichtung 50 aus dem Pulverreservoir abzusaugen. Das abgesaugte Pulver bzw. Beschichtungspulver wird von dem Luftstrahl mitgerissen und zur Pulversprühvorrichtung gefördert. Durch Einstellen der Durchflussrate des Luftstromes kann der Unterdruck und damit die geförderte Pulvermenge eingestellt werden.

Nachfolgend wird zunächst unter Bezugnahme auf die Darstellungen in FIG. 2 und 3 eine exemplarische Ausführungsform eines Pulverförderinjektors 100 näher beschrieben, welcher sich für den Einsatz in der Pulverdünnstrompumpe 51 der erfindungsgemäßen Pulverabgabevorrichtung 50 eignet.

Die exemplarische Ausführungsform des Pulverförderinjektors 100 weist einen ersten Bereich auf, der als Treibdüse 1 dient, und einen zweiten Bereich auf, der als Fangdüse 11 dient. Der zweite Bereich des Pulverförderinjektors 100, der als Fangdüse 11 dient, weist in seinem Inneren einen als Strahlfangkanal 12 dienenden Kanal mit einer Längsachse L auf. Durch diesen Kanal strömt - wenn der Pulverförderinjektor 100 beispielsweise in einer Pulverdünnstrompumpe 51 zur Pulverförderung verwendet wird - ein Gemisch aus Pulver bzw. Beschichtungspulver und Förderluft.

Der Kanal, der nachfolgend auch als Strahlfangkanal 12 oder Pulverstromkanal bezeichnet wird, weist eine Längsachse L auf, wobei in FIG. 2 die Strömungsrichtung durch einen Pfeil gekennzeichnet ist. Das zu fördernde Gemisch aus Pulver/Beschichtungspulver und Förderluft tritt an einem trichterförmigen Düseneinlass 13 in den als Fangdüse 11 dienenden zweiten Bereich ein und an einem Düsenauslass 14 wieder aus der Fangdüse 11 aus.

Zumindest im Bereich des Düseneinlasses 13 und im Bereich des Düsenauslasses 14 ist der zweite Bereich, der als Fangdüse 11 dient, auf der Außenseite zylinderförmig ausgebildet, so dass entsprechende zylinderförmige Führungsflächen 15, 15' gebildet werden.

Der stromaufwärts von dem zweiten Bereich (Fangdüse 11) angeordnete erste Bereich des Pulverförderinjektors 100 übernimmt die Funktion einer Treibdüse 1. Der erste Bereich (Treibdüse 1) besteht im Wesentlichen aus einem Treibdüsengehäuse 2 mit einem Förderluftkanal 3 und einer mit dem Förderluftkanal 3 strömungsmäßig verbundenen Düse 4, deren Düsenöffnung axial gegenüber dem Strahlfangkanal 12 liegt.

Obgleich in FIG. 2 nicht dargestellt, ist es denkbar, dass die Düse 4 bzw. die Düsenöffnung durch ein Düsenmundstück gebildet wird, welches als ein Metall-Insert ausgebildet und insbesondere untrennbar mit dem Treibdüsengehäuse 2 verbunden sein kann.

Bei dem in FIG. 2 schematisch in einer Schnittansicht gezeigten Pulverförderinjektor 100 kann vorgesehen sein, dass der als Treibdüse 1 dienende erste Bereich und der als Fangdüse 11 dienende zweite Bereich als ein Bauteil vereint und untrennbar miteinander verbunden sind. In diesem Zusammenhang ist es grundsätzlich denkbar, den ersten und zweiten Bereich 1, 11 des Pulverförderinjektors 100 einstückig aus ein und demselben Material zu bilden, beispielsweise als Spritzgussbauteil.

Alternativ hierzu, und wie in FIG. 2 schematisch angedeutet, kann der erste und zweite Bereich 1, 11 des Pulverförderinjektors 100 auch separat ausgebildet werden, wobei dann diese beiden Bereiche 1, 11 lösbar oder untrennbar miteinander verbunden werden, beispielsweise durch Steckung, Klebung oder Verpressung. Dies hätte den Vorteil, dass die beiden Bereiche 1, 11 des zweiten Bereiches 11 des Pulverförderinjektors 100 aus unterschiedlichen Materialien, insbesondere unterschiedlichen Kunststoffmaterialien gebildet werden können.

Ein weiterer Vorteil dieser Ausführungsform ist, dass der zweite Bereich 11 des Pulverförderinjektors 100, welcher bezüglich der Längsachse L des Strahlfangkanals 12 rotationssymmetrisch ausgeführt ist, als ein Drehteil ausgebildet sein kann. Dies vereinfacht insbesondere die Fertigung und Montage des zweiten Bereiches 11 des Pulverförderinjektors 100. Außerdem kann der zweite Bereich 11 des Pulverförderinjektors 100 bei Bedarf einzeln ausgetauscht werden, d.h. ohne den ersten Bereich 1 des Pulverförderinjektors 100.

Die exemplarische Ausführungsform des Pulverförderinjektors 100, wie er beispielsweise schematisch in FIG. 2 in einer Schnittansicht gezeigt ist, zeichnet sich darüber hinaus dadurch aus, dass es sich hierbei um einen sogenannten "Inline"-Pulverförderinjektor 100 handelt, was bedeutet, dass das mit dem Pulverförderinjektor 100 zu fördernde Pulver/Beschichtungspulver axial entlang der Längsachse L des Strahlfangkanals 12 durch den gesamten Pulverförderinjektor 100 (und vorzugweise auch durch die gesamte Pulverdünnstrompumpe 51) fließt.

Insbesondere ist bei der exemplarischen Ausführungsform des Pulverförderinjektors 100 vorgesehen, dass der erste Bereich 1 des Pulverförderinjektors 100 einen Pulvereinlass 5 aufweist, welcher axial dem Düsenauslass 14 des zweiten Bereiches (Fangdüse 11) bzw. dem Pulverauslass der Pulverdünnstrompumpe 51 gegenüberliegt.

Durch diese axiale Anordnung des Pulvereinlasses 5 und Pulverauslasses 14 kann erreicht werden, dass das zu fördernde Pulver/Beschichtungspulver nicht oder zumindest nur gering innerhalb des Pulverförderinjektors 100 umzulenken ist, was die Verwirbelung des Pulver-Luftgemisches in dem Pulverförderinjektor 100 deutlich verringert.

Darüber hinaus wiederfährt dem Pulver-Luftgemisch in dem Pulverförderinjektor 100 nur ein minimaler Strömungswiderstand, was insgesamt die mit dem Pulverförderinjektor 100 erzielbare Förderleistung bei gleicher Förderluftmenge erhöht.

Im Einzelnen, und wie in FIG. 2 schematisch angedeutet, ist der erste Bereich des Pulverförderinjektors 100, welcher als Treibdüse 1 dient, im Wesentlichen zylindrisch aufgebaut und weist ein Treibdüsengehäuse 2 mit einer im Wesentlichen zylindrischen Außenfläche auf. Dieses Treibdüsengehäuse 2 definiert im Inneren zumindest bereichsweise einen Förderluftkanal 3, der axial oder zumindest im Wesentlichen axial bezüglich der Längsachse L des Strahlfangkanals 12 angeordnet ist. In den Förderluftkanal 3 erstreckt sich ein Düsenvorsprung 6, in welchem die Düsenöffnung 4 der Treibdüse 1 ausgebildet ist.

Die Düsenöffnung 4 ist über den Förderluftkanal 3 strömungsmäßig mit einem Förderlufteinlass 7 verbunden, welcher nicht-axial bezüglich der Längsachse L des als Strahlfangkanal 12 dienenden Kanals des zweiten Bereichs 11 angeordnet und ausgerichtet ist. Andererseits ist - wie bereits ausgeführt - die Düsenöffnung 4 der Treibdüse 1 axial bezüglich der Längsachse L des Strahlfangkanals 12 angeordnet.

Im Betrieb des Pulverförderinjektors 100 wird über den Förderlufteinlass 7 der Treibdüse 1 Förderluft zugeführt, welcher über die Düsenöffnung 4 der Treibdüse 1 in Richtung des Strahlfangkanals 12 ausströmt. Aufgrund der düsenförmigen Anordnung zumindest des stromaufwärtigen Bereiches des Strahlfangkanals 12 wird die Förderluft in die Fangdüse 11 gepresst und bedingt durch den verhältnismäßig kleinen Durchmesser der Düsenöffnung 4 der Treibdüse 1 bildet sich ein Luftstrom hoher Geschwindigkeit aus, wodurch im Bereich des Pulvereinlasses 5 des Pulverförderinjektors 100 ein Unterdruck ausgebildet wird. Durch diesen sich im Betrieb des Pulverförderinjektors 100 im Pulvereinlassbereich ausbildenden Unterdruck wird Beschichtungspulver angesaugt, wenn der Pulvereinlass 5 des als Treibdüse 1 dienenden ersten Bereiches 1 des Pulverförderinjektors 100 über einen Pulverkanal der Pulverdünnstrompumpe 51 und/oder über eine Pulverleitung etc. strömungsmäßig mit einem entsprechenden Pulverbehälter oder dergleichen in Verbindung besteht.

Wie in FIG. 2 schematisch angedeutet, weist das Treibdüsengehäuse 2 an seinem stromabwärtigen Endbereich eine zylinderförmige Innenkontur auf, in welche der stromaufwärtige Endbereich des zweiten Bereiches 11 des Pulverförderinjektors 100, d.h. der stromaufwärtige Endbereich des als Fangdüse 11 dienenden Bereiches des Pulverförderinjektors 100 einsetzbar und entsprechend lösbar oder unlösbar mit dem Treibdüsengehäuse 2 verbindbar ist (beispielsweise durch Klemmung, Klebung oder durch Verpressen).

Insgesamt werden somit der erste und zweite Bereich 1, 11 des Pulverförderinjektors 100 als ein Bauteil vereint miteinander verbunden. Diese beiden als ein Bauteil vereinten miteinander verbundenen Bereiche 1, 11 weisen insgesamt eine Außenkontur auf, die bezüglich der Längsachse L des Strahlfangkanals 12 vorzugsweise rotationssymmetrisch ist. Auf diese Weise lässt sich der Pulverförderinjektors 100 beliebig in einer Aufnahme 21 eines Gehäuses 20 der Pulverdünnstrompumpe 51 einsetzen, ohne dass der Benutzer auf eine bestimmte Ausrichtung der Düsenanordnung 100 zu achten hat.

Wie es der schematischen Schnittansicht gemäß FIG. 2 ferner entnommen werden kann, ist der Pulverförderinjektor 100 mit entsprechenden Dichtungen 8 versehen, über welche der Pulverförderinjektor 100 gegenüber einem Gehäuse 20 der Pulverdünnstrompumpe 51 abdichtbar ist, wenn der Pulverförderinjektor 100 in dem Gehäuse 20 der Pulverdünnstrompumpe 51 aufgenommen ist.

Im Einzelnen ist es hierbei bevorzugt, dass mindestens zwei umlaufende Dichtungsbereiche 8a, 8b vorgesehen sind, wobei zwischen den beiden umlaufenden Dichtungsbereichen 8a, 8b eine Rille oder Ringnut 22 gebildet wird. In diesem Bereich, wo die Rille bzw. Ringnut 22 zwischen den beiden umlaufenden Dichtungsbereichen 8a, 8b gebildet wird, mündet auch der Förderlufteinlass 7 der Treibdüse 1.

FIG. 3 zeigt schematisch und in einer Schnittansicht die exemplarische Ausführungsform des Pulverförderinjektors 100 gemäß FIG. 2 in einem Zustand, in welchem der Pulverförderinjektor 100 zumindest bereichsweise in einem Gehäuse 20 der Pulverdünnstrompumpe 51 aufgenommen ist.

Wie dargestellt, weist hierzu das Gehäuse 20 der Pulverdünnstrompumpe 51 eine Aufnahme 21 auf, deren Größe an den Außendurchmesser und Außenkonfiguration zumindest des stromaufwärtigen Endbereiches des ersten Bereiches (Treibdüse 1) des Pulverförderinjektors 100 angepasst ist. Durch die Dichtungsringe 8a, 8b des Pulverförderinjektors 100 wird zumindest der stromaufwärtige Endbereich des Pulverförderinjektors 100 gegenüber der Wandung der in dem Gehäuse 20 der Pulverdünnstrompumpe 51 vorgesehenen Aufnahme 21 abdichtet.

Der Darstellung in FIG. 3 ist ferner zu entnehmen, dass die zwischen den beiden umlaufenden Dichtungsbereichen 8a, 8b des Pulverförderinjektors 100 ausgebildete Rille oder Ringnut 22 mit der Wandung der Aufnahme 21 des Gehäuses 20 der Pulverdünnstrompumpe 51 einen Ringraum bildet, wobei dieser Ringraum über einen im Gehäuse 20 der Pulverdünnstrompumpe 51 ausgebildeten Förderluftanschluss 23 strömungsmäßig verbunden ist.

Der schematischen Schnittansicht in FIG. 3 ist ferner zu entnehmen, dass ein Pulverleitungsanschluss 24 auf dem stromabwärtigen Endbereich des zweiten Bereiches des Pulverförderinjektors 100 (Fangdüse 11) aufgesteckt und insbesondere lösbar mit dem stromabwärtigen Endbereich verbunden ist.

Der Pulverleitungsanschluss 24 weist hierzu einen bezüglich der Längsachse L des Strahlfangkanals 12 axial angeordneten Aufnahmekanal auf, in welchem zumindest bereichsweise der stromabwärtige Endbereich der Fangdüse 11 aufnehmbar ist. Des Weiteren kann - wie in FIG. 3 schematisch angedeutet - der Pulverleitungsanschluss 24 eine entsprechende Dichtung 25 aufweisen, um insbesondere den Pulverleitungsanschluss 24 gegenüber dem Gehäuse 20 der Pulverdünnstrompumpe 51 abzudichten.

Der Pulverleitungsanschluss 24 ist derart auf den stromabwärtigen Endbereich der Fangdüse 11 aufsteckbar, dass ein von dem Gehäuse 20 der Pulverdünnstrompumpe 51, dem Pulverleitungsanschluss 24 sowie des Pulverförderinjektors 100 begrenzter Ringraum 26 gebildet wird, welcher strömungsmäßig mit einem in dem Gehäuse 20 der Pulverdünnstrompumpe 51 ausgebildeten Zusatzluftkanal 27 in Verbindung steht. Über diesen Zusatzluftkanal 27 kann dem Ringraum 26 Zusatzluft zugeführt werden, welche dem mit dem Pulverförderinjektor 100 geförderten Pulver-Luft-Gemisch hinzugefügt werden kann.

Zurückkommend auf die Darstellung in FIG. 1 wird nachfolgend die exemplarische Ausführungsform der erfindungsgemäßen Pulverabgabevorrichtung 50 näher beschrieben, bei welcher eine Pulverdünnstrompumpe 51 mit dem Pulverförderinjektor 100 gemäß FIG. 2 zum Einsatz kommt.

Im Betrieb der Pulverabgabevorrichtung 50 wird über den Förderlufteinlass 7 der Treibdüse 1 des Pulverförderinjektors 100 Förderluft zugeführt, welche über die Düsenöffnung der Treibdüse 1 in Richtung des Strahlfangkanals 12 ausströmt. Aufgrund der düsenförmigen Anordnung zumindest des strömungsauswertigen Bereiches des Strahlfangkanals 12 wird die Förderluft in die Fangdüse 11 gepresst und bedingt durch den verhältnismäßig kleinen Durchmesser der Düsenöffnung der Treibdüse 1 bildet sich ein Luftstrom hoher Geschwindigkeit aus, wodurch im Bereich des Pulvereinlasses des Pulverförderinjektors 100 ein Unterdruck ausgebildet wird. Durch diesen sich im Betrieb der Pulverabgabevorrichtung 50 im Pulvereinlassbereich ausbildenden Unterdruck wird Pulver bzw. Beschichtungspulver angesaugt, wenn der Pulvereinlass des als Treibdüse 1 dienenden ersten Bereiches des Pulverförderinjektors 100 über eine Pulverleitung etc. strömungsmäßig mit einem entsprechenden Pulverbehälter oder dergleichen in Verbindung steht.

Wie es der schematischen Schnittansicht gemäß FIG. 1 ferner entnommen werden kann, ist der Pulverförderinjektor 100 in einer Aufnahme der als Pumpenmodul ausgeführten Pulverdünnstrompumpe 51 aufgenommen, so dass das Pumpenmodul im Hinblick auf den Pulverförderinjektor 100 als Gehäuse 20 bzw. Injektorgehäuse dient.

Zusätzlich zu dem zuvor beschriebenen Pulverförderinjektor 100 weist die als Pumpenmodul ausgebildete Pulverdünnstrompumpe 51 der erfindungsgemäßen Pulverabgabevorrichtung 50 ein Quetschventil 40 auf, welches in einem Strömungspfad zwischen dem Pulvereinlass 80 des Pumpenmoduls und dem Pulvereinlass 5 der Treibdüse 1 des Pulverförderinjektors 100 angeordnet ist.

Dieses Quetschventil 40 ist vorzugsweise von einer zu der Pulverabgabevorrichtung 50 gehörenden und in der Pulverabgabevorrichtung 50 integrierten Steuereinrichtung 52 ansteuerbar, um bedarfsweise eine strömungsmäßige Verbindung zwischen dem Pulvereinlass 80 des Pumpenmoduls und dem Pulvereinlass 5 der Treibdüse 1 des Pulverförderinjektors 100 zu unterbrechen. Eine solche Unterbrechung des Strömungspfades findet - wie es nachfolgend näher beschrieben wird - vorzugsweise in einem Reinigungsbetrieb des Pumpenmoduls der Pulverabgabevorrichtung 50 statt.

Darüber hinaus ist zwischen dem Quetschventil 40 und dem Pulvereinlass 5 der Treibdüse 1 des Pulverförderinjektors 100 eine Druckluft-Einlasseinrichtung 30 vorgesehen um bedarfsweise Druckluft dem Pulverförderinjektor 100 zuzuführen. Im Einzelnen ist bei der in FIG. 1 gezeigten exemplarischen Ausführungsform der erfindungsgemäßen Pulverabgabevorrichtung 50 vorgesehen, dass die Druckluft-Einlasseinrichtung 30 in dem Strömungspfad zwischen dem Quetschventil 40 und dem Pulvereinlass 5 der Treibdüse 1 des Pulverförderinjektors 100 angeordnet ist.

Das Pumpenmodul als solches weist einen ersten Druckluftanschluss 7 auf, über den der Treibdüse 1 des Pulverförderinjektors 100 Förderluft zuführbar ist. Darüber hinaus weist das Pumpenmodul einen zweiten Druckluftanschluss 27 auf, über den dem Pulverförderinjektor 100 Zusatzluft zuführbar ist.

Zusätzlich hierzu weist das Pumpenmodul einen dritten Druckluftanschluss auf, über den bedarfsweise der Druckluft-Einlasseinrichtung 30 Druckluft zuführbar ist, und einen vierten Druckluftanschluss auf, über den ein entsprechender Steuerdruck dem Quetschventil 40 zuführbar ist zum Betätigen des Quetschventils 40.

Die zum Betrieb der als Pumpenmodul ausgebildeten Pulverdünnstrompumpe 51 notwendigen Drücke werden von einer entsprechenden Druckluftsteuerung 60 der als Steuermodul ausgebildeten Steuereinrichtung 52 der Pulverabgabevorrichtung 50 bereitgestellt. Zu diesem Zweck weist die Druckluftsteuerung 60 der als Steuermodul ausgebildeten Steuereinrichtung 52 einen (zentralen) Druckluftanschluss 64 auf, über den der Druckluftsteuerung 60 Druckluft von einer Druckluftquelle (in FIG. 1 nicht dargestellt) zuführbar ist.

Die Druckluftsteuerung 60 weist ferner eine Vielzahl von Druckluftauslässen 65 bis 69 auf, über welche Druckluft bereitgestellt wird, die zum Fördern von Pulver bzw. Beschichtungspulver von der Pulverdünnstrompumpe 51 benötigt wird, bzw. die von einer mit der Pulverabgabevorrichtung 50 verbundenen Pulversprühvorrichtung während eines Sprühbeschichtungsvorganges benötigt wird.

Wie es nachfolgend ausgeführt wird, ist die Druckluftsteuerung 60 der als Steuermodul ausgebildeten Steuereinrichtung 52 der erfindungsgemäßen Pulverabgabevorrichtung 50 insbesondere ausgebildet, um die pro Zeiteinheit benötigte Menge an Druckluft, welche über zumindest einige der Vielzahl der Druckluftauslässe 65 bis 69 des Steuermoduls bereitgestellt wird, einzustellen.

Im Einzelnen, und wie in FIG. 1 schematisch angedeutet, weist die als Steuermodul ausgebildete Steuereinrichtung 52 der erfindungsgemäßen Pulverabgabevorrichtung 50 einen der Druckluftsteuerung 60 zugeordneten ersten Druckluftauslass 65 auf, um Förderluft bereitzustellen, die von der Pulverdünnstrompumpe 51 des Pumpenmoduls zum Fördern von Pulver bzw. Beschichtungspulver benötigt wird.

Des Weiteren weist die als Steuermodul ausgebildete Steuereinrichtung 52 einen der Druckluftsteuerung 60 zugeordneten zweiten Druckluftauslass 66 auf, über den die Zusatzluft bereitgestellt wird, welche von der Pulverdünnstrompumpe 51 des Pumpenmoduls zum Fördern von Pulver bzw. Beschichtungspulver benötigt wird.

Bei der in FIG. 1 gezeigten exemplarischen Ausführungsform der erfindungsgemäßen Pulverabgabevorrichtung 50 weist die als Steuermodul ausgebildete Steuereinrichtung 52 bzw. die entsprechende Druckluftsteuerung 60 einen dritten Druckluftauslass 69 auf, über den Druckluft bereitgestellt wird, welche von einer mit der Pulverabgabevorrichtung 50 verbundenen Pulversprühvorrichtung zum Versprühen von Pulver bzw. Beschichtungspulver benötigt wird. Bei dieser Druckluft handelt es sich insbesondere um Elektrodenspülluft, Formungsluft, Transportdruckluft etc.

Dabei ist vorgesehen, dass die Druckluftsteuerung 60 der als Steuermodul ausgebildeten Steuereinrichtung 52 der exemplarischen Ausführungsform der erfindungsgemäßen Pulverabgabevorrichtung 50 ausgebildet ist, die an dem ersten, zweiten und dritten Druckluftauslass 65, 66, 69 des Steuermoduls pro Zeiteinheit bereitzustellende Menge an Druckluft entsprechend einzustellen.

Zu diesem Zweck ist den entsprechenden Druckluftauslässen 65, 66, 69 des Steuermoduls jeweils eine Druckluft-Drosseleinrichtung 59 zugeordnet, welche jeweils mindestens ein insbesondere von der Steuereinrichtung 52 der Pulverabgabevorrichtung 50 einstellbares Drosselventil aufweist. Über dieses Drosselventil ist dann die pro Zeiteinheit über den entsprechenden Druckluftauslass des Steuermoduls bereitzustellende Menge an Druckluft einstellbar.

Der Einsatz derartiger Druckluft-Drosseleinrichtungen 59 bzw. Drosselventile bei der erfindungsgemäßen Pulverabgabevorrichtung 50 ist besonders vorteilhaft, weil es dort zur Erzielung von guten Beschichtungsqualitäten und zur Erzielung eines guten Wirkungsgrades bezüglich der erforderlichen Menge an Pulver bzw. Beschichtungspulver besonders wichtig ist, die dazu erforderlichen Druckluftströme genau und damit in feinen kleinen Schritten oder schrittlos und damit kontinuierlich einstellen zu können.

Die Druckluft-Drosseleinrichtungen 59, welche den ersten, zweiten und dritten Druckluftauslässen 65, 66, 69 der als Steuermodul ausgebildeten Steuereinrichtung 52 zugeordnet sind, weisen jeweils ein Drosselventil und einen steuerbaren elektrischen Motor mit einer Motorwelle zum Einstellen des Drosselventils auf. Der Motor kann eine beliebige Motorart sein, deren Motorwelle auf definierte Drehwinkelpositionen gesteuert einstellbar ist. Es ist bevorzugt ein elektrischer Schrittmotor.

Wie in FIG. 1 angedeutet, ist der dritten Druckluftauslass 69 der als Steuermodul ausgebildeten Steuereinrichtung 52 nicht mit dem Pumpenmodul (strömungsmäßig) verbunden, sondern mündet in einem Druckluftauslass 70 eines Verteilerblocks 53, wobei dieser Druckluftauslass 70 des Verteilerblockes 53 über einen in dem Verteilerblock 53 ausgebildeten Kanal 57 mit dem dritten Druckluftauslass 69 des Steuermoduls strömungsmäßig verbunden ist.

Die anderen Druckluftauslässe des Steuermoduls, d. h. der erste, zweite, vierte und fünfte Druckluftauslass 65 bis 68, sind mit entsprechenden Drucklufteinlässen des Pumpenmoduls strömungsmäßig verbunden. Hierzu kommen bei der in FIG. 1 schematisch dargestellten Ausführungsform der erfindungsgemäßen Pulverabgabevorrichtung 50 entsprechende in dem bereits genannten Verteilerblock 53 ausgebildete Kanäle 55, 56, 58 zum Einsatz.

Dem Verteilerblock 53 kommt nicht nur die Aufgabe zu, die entsprechenden Druckluftauslässe des Steuermoduls strömungsmäßig mit den entsprechenden Druckluftanschlüssen des Pumpenmoduls zu verbinden, sondern auch um das Pumpenmodul mit dem Steuermodul entsprechend zu verbinden. Der Verteilerblock 53, welcher beispielsweise ein einstückiger Materialblock sein kann, in welchem alle für die Versorgung des Pumpenmoduls mit Druckluft notwendigen Kanäle ausgebildet sind, liefert insbesondere im Hinblick auf das Pumpenmodul einerseits und im Hinblick auf das Steuermodul andererseits optimierte Schnittstellen, um etwaige Dichtungsprobleme zwischen den Kanälen des Verteilerblockes 53 und den Druckluftauslässen des Steuermoduls bzw. Drucklufteinlässen des Pumpenmoduls zu vermeiden.

Darüber hinaus sind die in dem Verteilerblock 53 ausgebildeten Kanäle möglichst kurz ausgeführt und stellen möglichst geringe Volumina dar, welche beim Betrieb des Pumpenmoduls wahlweise evakuiert oder mit Druckluft gefüllt werden müssen. Dadurch wird die Reaktions-Verzögerung des Pumpenmoduls verkürzt und es kann eine erhöhte Reaktionszeit erzielt werden.

Selbstverständlich ist es aber auch denkbar, das Pumpenmodul und das Steuermodul direkt miteinander zu verbinden, wenn die Druckluftauslässe des Steuermoduls direkt mit den entsprechenden Drucklufteinlässen des Pumpenmoduls verbunden werden können.

Die als Steuermodul ausgebildete Steuereinrichtung 52 der erfindungsgemäßen Pulverabgabevorrichtung 50 ist in der Pulverabgabevorrichtung 50 integriert, um einen möglichst kompakten Aufbau der Pulverabgabevorrichtung 50 zu erzielen. Insbesondere weist die Pulverabgabevorrichtung 50 in vorteilhafter Weise einen modularen Aufbau auf, bei welchem die Komponenten "Pulverdünnstrompumpe 51" und "Steuereinrichtung 52" jeweils als modulares Bauteil ausgebildet sind, wobei diese beiden modularen Bauteile über den ebenfalls modular aufgebauten Verteilerblock miteinander verbunden sind. Das Pumpenmodul selber kann einen modularen Aufbau aufweisen bestehend beispielsweise aus den Einzelmodulen "Pulvereinlass 80", "Quetschventil 40", "Druckluft-Einlasseinrichtung 30" und "Pulverförderinjektor 100".

Die zu dem Steuermodul gehörende Steuereinrichtung 52 dient nicht nur zum Einstellen und Regeln bzw. Steuern von mindestens einem Parameter, der im Hinblick auf einen mit einer mit der Pulverabgabevorrichtung 50 verbundenen Pulversprühvorrichtung bewirkten Sprühbeschichtungsvorgang charakterisierend ist bzw. mindestens einen Parameter, der im Hinblick auf eine mit der Pulverdünnstrompumpe 51 des Pumpenmoduls bewirkte Pulverförderung charakterisierend ist, sondern auch zum Einstellen der entsprechenden elektrischen Größen.

Hierzu weist die Steuereinrichtung 52 einen entsprechenden elektrischen Anschluss sowie eine elektrische Steuerung (Main Board) auf. Des Weiteren ist der Steuereinrichtung 52 ein Schnittstellenanschluss 62 zugeordnet zum Herausführen eines Kommunikationsbusses der Steuereinrichtung 52, welcher zum Einstellen mindestens einen Parameter mittels einer Fernsteuerung und/oder zum Übermitteln mindestens einen eingestellten Parameter-Sollwert an eine abgesetzte Verarbeitungseinheit ausgelegt ist. Der Schnittstellenanschluss kann beispielsweise eine parallele oder serielle Schnittstelle aufweisen.

Über den Schnittstellenanschluss 62 kann ferner eine mit der Pulverabgabevorrichtung 50 verbundene Pulversprühvorrichtung mit elektrischen Steuersignalen bzw. elektrischer Energie versorgt werden.

Die Steuereinrichtung 52 ist insbesondere ausgebildet, mindestens einen der nachfolgend aufgeführten und im Hinblick auf einen mit der Pulversprühvorrichtung bewirkten Sprühbeschichtungsvorgang charakterisierenden Parameter einzustellen:
- einen Elektrodensprühstrom von einer oder mehreren Hochspannungselektroden der Pulversprühvorrichtung;
- eine Hochspannung an einer oder mehreren Hochspannungselektroden der Pulversprühvorrichtung;
- eine pro Zeiteinheit der Pulversprühvorrichtung zuzuführende Menge an Elektrodenspülluft;
- eine pro Zeiteinheit der Pulversprühvorrichtung zuzuführende Menge an Formungsluft.

Alternativ oder zusätzlich ist die Steuereinrichtung 52 ausgebildet, mindestens einen der nachfolgend aufgeführten und im Hinblick auf eine mit der Pulverabgabevorrichtung 50 bewirkte Pulverförderung charakterisierenden Parameter einzustellen:
- eine pro Zeiteinheit von der Pulverabgabevorrichtung 50 zu fördernde Menge an Pulver bzw. Beschichtungspulver;
- eine pro Zeiteinheit zusammen mit dem Pulver bzw. Beschichtungspulver zu fördernde Menge an Transportdruckluft.

Obgleich in FIG. 1 nicht dargestellt, ist es in diesem Zusammenhang denkbar, wenn die Steuereinrichtung 52 mindestens ein manuell betätigbares Parameter-Einstellelement 61 aufweist, um einen Parameter-Sollwert des mindestens einen Parameter einzustellen, der im Hinblick auf eine mit der Pulversprühvorrichtung bewirkten Sprühbeschichtungsvorgang charakterisierend ist, bzw. der im Hinblick auf eine mit der Pulverabgabevorrichtung 50 bewirkte Pulverförderung charakterisierend ist. Gleichwohl ist es in diesem Zusammenhang ferner denkbar, wenn die Steuereinrichtung 52 eine optische Anzeigeeinheit aufweist zum Anzeigen des mindestens einen eingestellten Parameter-Sollwertes und/oder zum Anzeigen eines entsprechenden Parameter-Istwertes.

Weiterhin ist es denkbar, wenn die Steuereinrichtung 52 ausgebildet ist zur Durchführung von Sprühbeschichtungsverfahren, wobei die Steuereinrichtung 52 hierzu eine Speichereinrichtung 63 mit einer Vielzahl von Sprühbeschichtungsprogrammen aufweist, wobei jedes Sprühbeschichtungsprogramm jeweils mindestens einen einstellbaren Parameter enthält, wobei die Steuereinrichtung 52 mindestens ein manuell betätigbares Parameter-Einstellelement aufweist zum Einstellen eines Parameter-Sollwertes des mindestens einen einstellbaren Parameters, und wobei die Steuereinrichtung 52 eine optische Anzeigeeinheit aufweist zum automatischen Anzeigen des mindestens einen eingestellten Parameter-Sollwertes.

Die Steuereinrichtung 52 kann ferner ausgebildet sein, vorzugsweise automatisch eine Reinigung (Spülung) des Pumpenmoduls durchzuführen, was beispielsweise dann erforderlich ist, wenn ein Pulverwechsel stattgefunden hat. Zu diesem Zweck ist es denkbar, wenn das Steuermodul über den fünften Druckluftauslass einen entsprechenden Betätigungsdruck auf das Quetschventil 40 des Pumpenmoduls ausübt, um das Quetschventil 40 zu schließen. Dann kann über den vierten Druckluftauslass der Druckluft-Einlasseinrichtung 30 des Pumpenmoduls Spülluft zugeführt werden, um dann den Pulverinjektor der Pumpeneinheit sowie das Leitungssystem zu einer mit der Pumpeneinheit der Pulverabgabevorrichtung 50 strömungsmäßig verbundenen Pulversprühvorrichtung zu spülen. Gleichzeitigt oder parallel hierzu kann auch Druckluft über den ersten und zweiten Druckluftauslass dem Pumpenmodul zugeführt werden.

Nachfolgend wird unter Bezugnahme auf die Darstellungen in FIG. 4 und FIG. 5 eine weitere exemplarische Ausführungsform der erfindungsgemäßen Pulverabgabevorrichtung 50 beschrieben.

Kurz zusammengefasst weist die exemplarische Ausführungsform der Pulverabgabevorrichtung 50 einen Aufbau auf, welcher im Prinzip dem Aufbau der zuvor unter Bezugnahme auf die Darstellungen in FIG. 1 bis FIG. 3 beschriebenen Pulverabgabevorrichtung 50 entspricht.

Demnach weist die weitere exemplarische Ausführungsform der erfindungsgemäßen Pulverabgabevorrichtung 50 eine Pulverdünnstrompumpe 51 auf, um Pulver, insbesondere Beschichtungspulver, von einem Pulverreservoir zu einer Pulversprühvorrichtung zu fördern.

Ferner ist eine in der Pulverabgabevorrichtung 50 integrierte Steuereinrichtung 52 vorgesehen, welche ausgebildet ist, um mindestens einen Parameter, der im Hinblick auf einen mit der Pulversprühvorrichtung bewirkten Sprühbeschichtungsvorgang und/oder im Hinblick auf eine mit der Pulverdünnstrompumpe 51 bewirkte Pulverförderung charakterisierend ist, einstellen zu können.

Auch ist bei der weiteren exemplarischen Ausführungsform der erfindungsgemäßen Pulverabgabevorrichtung 50 vorgesehen, dass die Steuereinrichtung 52 mit der Pulverdünnstrompumpe 51 eine Baueinheit bildet.

Die Steuereinrichtung 52 der weiteren exemplarischen Ausführungsform der erfindungsgemäßen Abgabevorrichtung 50 entspricht in struktureller und funktioneller Hinsicht der zuvor unter Bezugnahme auf die Darstellungen in den FIGS. 1 bis 3 beschriebenen Steuereinrichtung 52. Zur Vermeidung von Wiederholungen wird von daher an dieser Stelle auf die vorherigen Ausführungen verwiesen.

Bei der weiteren exemplarischen Ausführungsform der erfindungsgemäßen Pulverabgabevorrichtung 50 gemäß FIG. 4 und gemäß FIG. 5 kommt als Pulverdünnstrompumpe 51 eine Pulverdünnstrompumpe zum Einsatz, welche - im Vergleich zu der Ausführungsform gemäß FIG. 1 bis FIG. 3 - einen kompakteren Aufbau aufweist.

Hierzu kommt bei der Pulverdünnstrompumpe 51 gemäß FIG. 4 und FIG. 5 ein Pulverförderinjektor 100 zum Einsatz, wie er zumindest dem Prinzip nach zuvor unter Bezugnahme auf die Darstellungen in den FIGS. 2 und 3 beschrieben wurde.

Allerdings ist bei der Ausführungsform gemäß FIG. 4 und FIG. 5 vorgesehen, dass der Pulverzufuhrkanal, welcher mit einem Pulverbehälter (engl: hopper) strömungsmäßig in Verbindung steht, gegenüber der Förderachse leicht abgewinkelt. Auf diese Weise kann der Pulverzufuhrkanal relativ kurz ausgebildet sein, was das Ansprechverhalten der Pulverdünnstrompumpe insgesamt optimiert.

Im Einzelnen ist bei der in FIG. 4 und FIG. 5 gezeigten exemplarischen Ausführungsform vorgesehen, dass der Pulverzufuhrkanal des Pulverförderinjektors bereits Teil eines Pulverabgabe- bzw. Pulveransaugkanals eines Pulverbehälters ausgebildet sein kann bzw. mit diesem unmittelbar strömungsmäßig verbunden werden kann. In dem Pulverzufuhrkanal ist erneut ein Quetschventil 40 und zwischen dem Quetschventil 40 und dem Pulvereinlass 5 der Treibdüse 1 des Pulverförderinjektors 100 eine Druckluft-Einlasseinrichtung 30 vorgesehen.

Hinsichtlich der mit dem Quetschventil 40 und der Druckluft-Einlasseinrichtung 30 erzielbaren Vorteile wird auf die vorherigen Ausführungsformen zu der in FIG. 1 gezeigten exemplarischen Ausführungsform der Pulverabgabevorrichtung 50 verwiesen.

FIG. 6 zeigt schematisch und in einer isometrischen Ansicht eine exemplarische Ausführungsform des erfindungsgemäßen Systems bestehend aus einer Vielzahl von Pulverabgabevorrichtungen 50 gemäß der zweiten exemplarischen Ausführungsform (vgl. FIG. 4) und einem Pulverreservoir. Bei dem Pulverreservoir handelt es sich um einen Pulverbehälter 90, in dessen Kammerwänden entsprechende Pulverabgabeöffnungen 91 vorgesehen sind. Dabei ist vorgesehen, dass jede der Pulverabgabeöffnungen 91 strömungsmäßig mit dem Pulvereinlass 80 der als Pumpenmodul ausgeführten Pulverdünnstrompumpe 51 der Pulverabgabevorrichtung 50 verbunden oder verbindbar ist, um in einem Pulverbeschichtungsbetrieb einer Pulverbeschichtungsanlage Beschichtungspulver aus der Pulverkammer des Pulverbehälters 90 abzusaugen und den entsprechenden Sprühvorrichtung zuführen zu können.

Vorzugsweise weisen die in die Pulverkammer mündenden Pulverabgabeöffnungen in den Kammerwänden des Pulverbehälters 90 eine elliptische Form auf, sodass der effektive Bereich zum Ansaugen von (fluidisiertem) Beschichtungspulver vergrößert ist.

Die Pulverabgabeöffnungen sind in der Pulverkammer so tief wie möglich angeordnet, um möglichst alles Beschichtungspulver aus der Pulverkammer mittels der Pulverabgabevorrichtungen 50 absaugen zu können. Die Pulverdünnstrompumpen 51 der Pulverabgabevorrichtungen 50 befinden sich vorzugsweise an einer höher als das höchste Pulverniveau gelegenen Stelle und sind jeweils durch ein Pulverabgabe- bzw. Pulveransaugkanal mit einer der in die Pulverkammer mündenden Pulverabgabeöffnungen verbunden. Dadurch, dass die Pulverdünnstrompumpen 51 der Pulverabgabevorrichtungen 50 höher angeordnet sind als das maximale Pulverniveau, wird vermieden, dass das Beschichtungspulver aus der Pulverkammer in die Pulverdünnstrompumpen 51 hochsteigt, wenn diese nicht eingeschaltet sind.

Wie in FIG. 6 dargestellt, handelt es sich bei der exemplarischen Ausführungsform um einen verschlossenen bzw. mit einem Deckel verschließbaren Pulverbehälter 90, wobei der Deckel vorzugsweise über eine schnelllösbare Verbindung mit dem Pulverbehälter 90 verbindbar ist.

Im Einzelnen ist bei dem Pulverbehälter 90 gemäß FIG. 6 vorgesehen, dass nahezu die gesamte obere Deckwand des Pulverbehälters 90 abgenommen werden kann, um den Pulverbehälter 90 zu öffnen.

Der Pulverbehälter 90 weist vorzugsweise eine im Wesentlichen quaderförmige Pulverkammer auf zur Aufnahme von Beschichtungspulver. In einer Seitenwand des Pulverbehälters 90 kann mindestens ein Reinigungsdrucklufteinlass vorgesehen sein, an welchem in einem Reinigungsbetrieb des Systems zum Entfernen von Restpulver aus der Pulverkammer über eine Druckluftleitung eine Druckluftquelle anschließbar ist, um Reinigungsdruckluft in die Pulverkammer einzuleiten.

Ferner kann an der Seitenwand des Pulverbehälters 90 ein Restpulverauslass vorgesehen sein, welcher eine Auslassöffnung aufweist, über die mit Hilfe der in die Pulverkammer eingeleiteten Reinigungsdruckluft im Reinigungsbetrieb des Systems Restpulver aus der Pulverkammer heraustreibbar ist.

Vorzugsweise ist bei der in FIG. 6 dargestellten Ausführungsform eine Fluidisiereinrichtung zum Einleiten von Fluidisierdruckluft in die Pulverkammer des Pulverbehälters 90 vorgesehen. Die Fluidisierdruckluft kann durch eine Stirnwand, Seitenlängswand, Bodenwand oder Deckwand in die Pulverkammer eingeleitet werden. In vorteilhafter Weise ist jedoch die Bodenwand der Pulverkammer als Fluidisierboden ausgebildet. Er kann eine Vielzahl von offenen Poren oder kleinen Durchgangsöffnungen aufweisen, durch welche Fluidisierdruckluft aus einer unterhalb der Bodenwand angeordneten Fluidisierdruckluftkammer nach oben in die Pulverkammer strömen kann, um darin das Beschichtungspulver beim Pulverbeschichtungsbetrieb in einen Schwebezustand zu versetzen (zu fluidisieren), damit es mit Hilfe der Pulverabgabevorrichtungen 50 leicht absaugbar ist. Die Fluidisierdruckluft wird der Fluidisierdruckluftkammer durch ein Fluidisierdrucklufteinlass zugeführt.

Damit bei Betrieb der Fluidisiereinrichtung der Druck innerhalb der Pulverkammer nicht einen vorab festgelegten Maximaldruck überschreitet, weist die Pulverkammer vorzugsweise mindestens einen Fluidisierdruckluftauslass mit einer Auslassöffnung auf zum Abführen der in die Pulverkammer eingeleiteten Fluidisierdruckluft und zum Bewirken eines Druckausgleiches. Insbesondere sollte die Auslassöffnung des mindestens einen Fluidisierdruckluftauslasses derart dimensioniert sein, dass beim Betrieb der Fluidisiereinrichtung in der Pulverkammer gegenüber dem Atmosphärendruck maximal ein Überdruck von 0,5 bar herrscht.

Ferner ist es bevorzugt, wenn der Pulverbehälter 90 mindestens einen Niveausensor aufweist, um das maximal zulässige Pulverniveau in der Pulverkammer detektieren zu können. Der Niveausensor kann beispielsweise ein maximales, ein minimales oder ein beliebiges Pulverniveau in der Pulverkammer detektieren.

Denkbar ist auch, einen weiteren Niveausensor vorzusehen, welcher im Hinblick auf den Pulverbehälter derart angeordnet ist, um ein minimales Pulverniveau zu detektieren und, sobald dieses minimale Pulverniveau erreicht bzw. unterschritten wird, eine entsprechende Meldung an ein Steuergerät und vorzugsweise an mindestens eine in den entsprechenden Pulverabgabevorrichtungen 50 integrierte Steuereinrichtung 52 abzugeben, um der Pulverkammer vorzugsweise automatisch Frischpulver oder Recoverypulver über die Einlassöffnung von mindestens einem Pulvereinlass zuzuführen.

Die Erfindung ist nicht auf die in den Zeichnungen gezeigten exemplarischen Ausführungsformen beschränkt, sondern ist durch die Ansprüche definiert.

## Patentansprüche

1. Pulverabgabevorrichtung (50) mit einer Pulverdünnstrompumpe (51) zum Fördern von Pulver, insbesondere Beschichtungspulver, von einem Pulverreservoir zu einer Pulversprühvorrichtung, wobei eine in der Pulverabgabevorrichtung (50) integrierte Steuereinrichtung (52) vorgesehen ist, welche ausgebildet ist zum Einstellen mindestens einen Parameters, der im Hinblick auf einen mit der Pulversprühvorrichtung bewirkten Sprühbeschichtungsvorgang und/oder im Hinblick auf eine mit der Pulverdünnstrompumpe (51) bewirkte Pulverförderung charakterisierend ist, wobei die Steuereinrichtung (52) mit der Pulverdünnstrompumpe (51) eine Baueinheit bildet,
wobei die Steuereinrichtung (52) als Steuermodul ausgebildet ist und eine Druckluftsteuerung (60) mit einem insbesondere zentralen Druckluftanschluss (64) aufweist, über den der Druckluftsteuerung (60) Druckluft insbesondere von einer externen Druckluftquelle zuführbar ist, wobei die Druckluftsteuerung (60) mindestens einen Druckluftauslass (65 bis 67) aufweist zum Bereitstellen von zum Fördern von Pulver/Beschichtungspulver von der Pulverdünnstrompumpe (51) benötigter Druckluft, und wobei die Druckluftsteuerung (60) ausgebildet ist, die zum Fördern von Pulver/Beschichtungspulver von der Pulverdünnstrompumpe (51) pro Zeiteinheit benötigte Menge an Druckluft, welche über den mindestens einen Druckluftauslass (65 bis 67) bereitgestellt wird, einzustellen;
wobei die Druckluftsteuerung (60) einen ersten Druckluftauslass (65) aufweist zum Bereitstellen von zum Fördern von Pulver/Beschichtungspulver von der Pulverdünnstrompumpe (51) benötigter Förderluft, und einen zweiten Druckluftauslass (66) aufweist zum Bereitstellen von zum Fördern von Pulver/Beschichtungspulver von der Pulverdünnstrompumpe (51) benötigter Zusatzluft, wobei die Druckluftsteuerung (60) ausgebildet ist, die zum Fördern von Pulver/Beschichtungspulver von der Pulverdünnstrompumpe (51) pro Zeiteinheit benötigte Menge an Förderluft bzw. Zusatzluft, welche über den ersten und zweiten Druckluftauslass (65, 66) bereitgestellt wird, einzustellen,
wobei die Pulverdünnstrompumpe (51) als Pumpenmodul ausgebildet ist und einen Pulverförderinjektor (100) mit einer Treibdüse (1) und einer Fangdüse (11) aufweist, wobei der Pulverförderinjektor (100) einen ersten Druckluftanschluss (7) aufweist, über den der Treibdüse (1) Förderluft zuführbar ist, und einen zweiten Druckluftanschluss (27) aufweist, über den dem Pulverförderinjektor (100) Zusatzluft zuführbar ist, wobei der erste Druckluftanschluss (7) mit dem ersten Druckluftauslass (65) der als Steuermodul ausgeführten Steuereinrichtung (52) und der zweite Druckluftanschluss (27) mit dem zweiten Druckluftauslass (66) der als Steuermodul ausgeführten Steuereinrichtung (52) strömungsmäßig verbunden sind,
wobei die als Pumpenmodul ausgeführte Pulverdünnstrompumpe (51) einen Pulvereinlass (80) aufweist, über welchen der als Pumpenmodul ausgeführten Pulverdünnstrompumpe (51) Pulver/Beschichtungspulver zuführbar ist, und wobei die als Pumpenmodul ausgeführte Pulverdünnstrompumpe (51) mindestens ein vorzugsweise von der Steuereinrichtung (52) ansteuerbares Quetschventil (40) aufweist, welches in einem Strömungspfad zwischen dem Pulvereinlass (80) der als Pumpenmodul ausgeführten Pulverdünnstrompumpe (51) und dem Pulvereinlass (5) der Treibdüse (1) angeordnet ist zum bedarfsweise Unterbrechen einer strömungsmäßigen Verbindung zwischen dem Pulvereinlass (80) der als Pumpenmodul ausgeführten Pulverdünnstrompumpe (51) und dem Pulvereinlass (5) der Treibdüse (1), und
wobei die als Pumpenmodul ausgeführte Pulverdünnstrompumpe (51) eine Druckluft-Einlasseinrichtung (30) aufweist, über welche bedarfsweise Druckluft dem mindestens einen Pulverförderinjektor (100) und insbesondere dem Pulvereinlass (5) der Treibdüse (1) des Pulverförderinjektors (100) zuführbar ist, wobei die Druckluft-Einlasseinrichtung (30) in dem Strömungspfad zwischen dem Quetschventil (40) und dem Pulvereinlass der (5) Treibdüse (1) des Pulverförderinjektors (100) angeordnet ist.

2. Pulverabgabevorrichtung (50) nach Anspruch 1,
wobei die Steuereinrichtung (52) ausgebildet ist, mindestens einen der nachfolgend aufgeführten und im Hinblick auf einen mit der Pulversprühvorrichtung bewirkten Sprühbeschichtungsvorgang charakterisierenden Parameter einzustellen:
- einen Elektrodensprühstrom von einer oder mehreren Hochspannungselektroden der Pulversprühvorrichtung;
- eine Hochspannung an einer oder mehreren Hochspannungselektroden der Pulversprühvorrichtung;
- eine pro Zeiteinheit der Pulversprühvorrichtung zuzuführende Menge an Elektrodenspülluft; und
- eine pro Zeiteinheit der Pulversprühvorrichtung zuzuführende Menge an Formungsluft;
und/oder wobei die Steuereinrichtung (52) ausgebildet ist, mindestens einen der nachfolgend aufgeführten und im Hinblick auf einen mit der Pulverabgabevorrichtung (50) bewirkte Pulverförderung charakterisierenden Parameter einzustellen:
- eine pro Zeiteinheit von der Pulverabgabevorrichtung (50) zu fördernde Menge an Pulver/Beschichtungspulver; und
- eine pro Zeiteinheit zusammen mit dem Pulver/Beschichtungspulver zu fördernde Menge an Transportdruckluft.

3. Pulverabgabevorrichtung (50) nach Anspruch 1 oder 2,
wobei die Steuereinrichtung (52) mindestens ein manuell betätigbares Parameter-Einstellelement (61) aufweist zum Einstellen eines Parameter-Sollwertes des mindestens einen Parameters, der im Hinblick auf einen mit der Pulversprühvorrichtung bewirkten Sprühbeschichtungsvorgang charakterisierend ist, und/oder der im Hinblick auf eine mit der Pulverabgabevorrichtung (50) bewirkte Pulverförderung charakterisierend ist,
wobei die Steuereinrichtung (52) vorzugsweise eine optische Anzeigeeinheit aufweist zum Anzeigen des mindestens einen eingestellten Parameter-Sollwertes und/oder zum Anzeigen eines entsprechenden Parameter-Istwertes.

4. Pulverabgabevorrichtung (50) nach einem der Ansprüche 1 bis 3,
wobei das Pulverreservoir mit einer Fluidisiereinrichtung versehen ist, und wobei die Steuereinrichtung (52) ferner ausgebildet ist zum Einstellen einer pro Zeiteinheit der Fluidisiereinrichtung zuzuführenden Menge an Fludisierdruckluft, und wobei die Steuereinrichtung (52) insbesondere mindestens ein manuell betätigbares Einstellelement (61) aufweist zum Einstellen eines Sollwertes der pro Zeiteinheit der Fluidisiereinrichtung zuzuführenden Menge an Fludisierdruckluft.

5. Pulverabgabevorrichtung (50) nach einem der Ansprüche 1 bis 4,
wobei die Steuereinrichtung (52) einen Schnittstellenanschluss (62) zum Herausführen eines Kommunikationsbusses der Steuereinrichtung (52) aufweist, der zum Einstellen des mindestens einen Parameters mittels einer Fernsteuerung und/oder zum Übermitteln des mindestens einen eingestellten Parameter-Sollwertes an eine abgesetzte Verarbeitungseinheit ausgelegt ist,
wobei der Schnittstellenanschluss (62) vorzugsweise eine parallele oder serielle Schnittstelle aufweist, und/oder wobei der Kommunikationsbus vorzugsweise als ein Feldbussystem ausgebildet ist.

6. Pulverabgabevorrichtung (50) nach einem der Ansprüche 1 bis 5,
wobei die Steuereinrichtung (52) ferner ausgebildet ist zur Durchführung von Sprühbeschichtungsverfahren, wobei die Steuereinrichtung (52) hierzu eine Speichereinrichtung (63) mit einer Vielzahl von Sprühbeschichtungsprogrammen aufweist, wobei jedes Sprühbeschichtungsprogramm jeweils mindestens einen einstellbaren Parameter enthält, wobei die Steuereinrichtung (52) mindestens ein manuell betätigbares Parameter-Einstellelement (61) aufweist zum Einstellen eines Parameter-Sollwertes des mindestens einen einstellbaren Parameters, und wobei die Steuereinrichtung (52) insbesondere ferner eine optische Anzeigeeinheit aufweist zum automatischen Anzeigen des mindestens einen eingestellten Parameter-Sollwertes.

7. Pulverabgabevorrichtung (50) nach einem der Ansprüche 1 bis 6,
wobei die Druckluftsteuerung (60) einen dritten Druckluftauslass (69) aufweist zum Bereitstellen von zum Versprühen von Pulver/Beschichtungspulver von einer Pulversprühvorrichtung benötigter Druckluft, insbesondere Elektrodenspülluft, Formungsluft und/oder Transportdruckluft, wobei die Druckluftsteuerung (60) ausgebildet ist, die zum Versprühen von Pulver/Beschichtungspulver von der Pulversprühvorrichtung pro Zeiteinheit benötigte Menge an Druckluft, welche über den dritten Druckluftauslass (69) bereitgestellt wird, einzustellen.

8. Pulverabgabevorrichtung (50) nach einem der Ansprüche 1 bis 7,
wobei dem mindestens einen Druckluftauslass (65, 66, 69) eine Druckluft-Drosseleinrichtung (59) zugeordnet ist mit mindestens einem insbesondere von der Steuereinrichtung (52) einstellbaren Drosselventil, über welches die pro Zeiteinheit über den mindestens einen Druckluftauslass (65, 66, 69) bereitzustellende Menge an Druckluft einstellbar ist.

9. Pulverabgabevorrichtung (50) nach einem der Ansprüche 1 bis 8,
wobei der erste und zweite Druckluftanschluss (7, 27) der als Pumpenmodul ausgeführten Pulverdünnstrompumpe (51) jeweils direkt mit dem ersten bzw. zweiten Druckluftauslass (65, 66) der als Steuermodul ausgeführten Steuereinrichtung (52) strömungsmäßig verbunden ist, und wobei die als Pumpenmodul ausgeführte Pulverdünnstrompumpe (51) direkt mit der als Steuermodul ausgeführten Steuereinrichtung (52) verbunden ist; oder
wobei der erste und zweite Druckluftanschluss (7, 27) der als Pumpenmodul ausgeführten Pulverdünnstrompumpe (51) jeweils über einen in einem Verteilerblock (53) ausgebildeten Kanal (55, 56) strömungsmäßig mit dem ersten bzw. zweiten Druckluftauslass (65, 66) der als Steuermodul ausgeführten Steuereinrichtung (52) verbunden sind, und wobei die als Pumpenmodul ausgeführte Pulverdünnstrompumpe (51) über den Verteilerblock (53) mit der als Steuermodul ausgeführten Steuereinrichtung (52) verbunden ist, wobei der Verteilerblock (53) vorzugsweise einen Druckluftauslass (70) aufweist, welcher über einen in dem Verteilerblock (53) ausgebildeten Kanal (57) mit dem dritten Druckluftauslass (69) der als Steuermodul ausgeführten Steuereinrichtung (52) strömungsmäßig verbunden ist.

10. Pulverabgabevorrichtung (50) nach einem der Ansprüche 1 bis 9,
wobei das Quetschventil (40) mit über die Druckluftsteuerung (60) bereitgestellte Druckluft pneumatisch betätigbar ist.

11. Pulverabgabevorrichtung (50) nach einem der Ansprüche 1 bis 10,
wobei die Fangdüse (11) des mindestens einen Pulverförderinjektors (100) einen Strahlfangkanal (12) aufweist, welcher der Treibdüse (1) des mindestens einen Pulverförderinjektors (100) mit Abstand axial gegenüberliegt,
wobei die Treibdüse (1) des mindestens einen Pulverinjektors (100) einen Pulvereinlass (5) aufweist, welcher dem Strahlfangkanal (12) des mindestens einen Pulverförderinjektors (100) mit Abstand axial gegenüberliegt, wobei der Pulvereinlass (5) der Treibdüse (1) dem Strahlfangkanal (12) vorzugsweise mit Abstand axial gegenüberliegt und vorzugsweise bezüglich einer Achse ausgerichtet ist, die mit einer von dem Strahlfangkanal (12) definierten Längsachse (L) übereinstimmt oder parallel zu einer von dem Strahlfangkanal (12) definierten Längsachse (L) verläuft.

12. Pulverabgabevorrichtung (50) nach einem der Ansprüche 1 bis 11,
wobei die Breite der Pulverabgabevorrichtung (50) in einem Bereich zwischen 20 mm bis 150 mm und vorzugsweise zwischen 30 mm und 100 mm liegt.

13. System mit einer Pulverabgabevorrichtung (50) nach einem der Ansprüche 1 bis 12 und einem Pulverreservoir, wobei die Pulverabgabevorrichtung (50) direkt an dem Pulverreservoir angeordnet ist und ein Pulvereinlass (80) der Pulverabgabevorrichtung (50) über eine Ansaugleitung in einer Pulverkammer des Pulverreservoirs mündet.

14. System nach Anspruch 13,
wobei das Pulverreservoir mindestens einen Pulverbehälter mit einer Pulverkammer für Pulver/Beschichtungspulver aufweist, wobei in einer Seitenwand des Pulverbehälters ein Pulverabgabekanal ausgebildet ist, und wobei der Pulvereinlass (80) der Pulverabgabevorrichtung (50) über einen Ansaugrohrstutzen mit dem Pulverabgabekanal strömungsmäßig verbunden oder verbindbar ist.

## Claims

1. A powder dispensing device (50) with a dilute phase powder pump (51) for conveying powder, in particular coating powder, from a powder reservoir to a powder spraying device, wherein a control device (52) integrated into the powder dispensing device (50) is provided which is designed to set at least one parameter which is characterizing with respect to a spray coating process effected with the powder spraying device and/or with respect to powder conveyance effected with the dilute phase powder pump (51), wherein the control device (52) forms a structural unit with the dilute phase powder pump (51),
wherein the control device (52) is designed as a control module and comprises a compressed air control (60) with an in particular central compressed air connection (64) via which compressed air can be supplied to the compressed air control (60) particularly from an external compressed air source, wherein the compressed air control (60) has at least one compressed air outlet (65 to 67) for providing the compressed air required by the dilute phase powder pump (51) for conveying powder/ coating powder, and wherein the compressed air control (60) is designed to set the volume of compressed air provided via the at least one compressed air outlet (65 to 67) as required by the dilute phase powder pump (51) per unit of time for conveying powder/coating powder;
wherein the compressed air control (60) comprises a first compressed air outlet (65) for providing conveying air required by the dilute phase powder pump (51) for conveying powder/coating powder and a second compressed air outlet (66) for providing supplementary air required by the dilute phase powder pump (51) for conveying powder/coating powder, wherein the compressed air control (60) is designed to set the volume of conveying air/supplementary air provided via the first and second compressed air outlet (65, 66) as required by the dilute phase powder pump (51) per unit of time for conveying powder/coating powder,
wherein the dilute phase powder pump (51) is designed as a pump module and comprises a powder-conveying injector (100) having a drive nozzle (1) and a collecting nozzle (11), wherein the powder-conveying injector (100) comprises a first compressed air connection (7) via which conveying air can be supplied to the drive nozzle (1) and a second compressed air connection (27) via which supplementary air can be supplied to the powder-conveying injector (100), wherein the first compressed air connection (7) is fluidly connected to the first compressed air outlet (65) of the control device (52) realized as a control module and the second compressed air connection (27) is fluidly connected to the second compressed air outlet (66) of the control device (52) realized as a control module,
wherein the dilute phase powder pump (51) realized as a pump module comprises a powder inlet (80) via which powder/coating powder can be supplied to the dilute phase powder pump (51) realized as a pump module, and wherein the dilute phase powder pump (51) realized as a pump module comprises at least one pinch valve (40) which is in particular able to be actuated by the control device (52) which is arranged in a flow path between the powder inlet (80) of the dilute phase powder pump (51) realized as a pump module and the powder inlet (5) of the drive nozzle (1) for interrupting a fluidic connection between the powder inlet (80) of the dilute phase powder pump (51) realized as a pump module and the powder inlet (5) of the drive nozzle (1) when needed, and
wherein the dilute phase powder pump (51) realized as a pump module has a compressed air inlet device (30) via which compressed air can be supplied as needed to the at least one powder-conveying injector (100), and in particular the powder inlet (5) of the drive nozzle (1) of the powder-conveying injector (100), wherein the compressed air inlet device (30) is arranged in the flow path between the pinch valve (40) and the powder inlet (5) of the drive nozzle (1) of the powder-conveying injector (100).

2. The powder dispensing device (50) according to claim 1,
wherein the control device (52) is designed to set at least one of the parameters listed below and characterizing a spray coating operation effected in respect of the powder spraying device:
- an electrode spray current of one or more high-voltage electrodes of the powder spraying device;
- a high voltage on one or more high-voltage electrodes of the powder spraying device;
- a volume of electrode purge air to be supplied to the powder spraying device per unit of time; and
- a volume of shaping air to be supplied to the powder spraying device per unit of time;
and/or wherein the control device (52) is designed to set at least one of the parameters listed below and characterizing a powder conveyance effected in respect of the powder dispensing device (50):
- an amount of powder/coating powder to be conveyed by the powder dispensing device (50) per unit of time; and
- a volume of compressed conveying air to be conveyed together with the powder/coating powder per unit of time.

3. The powder dispensing device (50) according to claim 1 or 2,
wherein the control device (52) comprises at least one manually actuatable parameter setting element (61) for setting a target parameter value for the at least one parameter which is characterizing with respect to a spray coating process effected with the powder spraying device and/or with respect to powder conveyance effected with the powder dispensing device (50),
wherein the control device (52) comprises an optical display unit for displaying the at least one set target parameter value and/or for displaying a corresponding actual parameter value.

4. The powder dispensing device (50) according to one of claims 1 to 3,
wherein the powder reservoir is provided with a fluidizing device, and wherein the control device (52) is further designed to set a volume of compressed fluidizing air to be supplied to the fluidizing device per unit of time, and wherein the control device (52) in particular comprises at least one manually actuatable setting element (61) for setting a target value for the volume of compressed fluidizing air to be supplied to the fluidizing device per unit of time.

5. The powder dispensing device (50) according to one of claims 1 to 4,
wherein the control device (52) comprises an interface connection (62) for leading out a communication bus of the control device (52) designed to set the at least one parameter via remote control and/or to communicate the at least one set target parameter value to a remote processing unit,
wherein the interface connection (62) preferably has a parallel or serial interface and/or wherein the communication bus is designed as a field bus system.

6. The powder dispensing device (50) according to one of claims 1 to 5,
wherein the control device (52) is further designed to effect spray coating procedures, wherein the control device (52) comprises a memory device (63) having a plurality of spray coating programs to that end, wherein each spray coating program contains at least one respective adjustable parameter, wherein the control device (52) has at least one manually actuatable parameter setting element (61) for setting a target parameter value of the at least one adjustable parameter, and wherein the control device (52) in particular further comprises an optical display unit for automatically displaying the at least one set target parameter value.

7. The powder dispensing device (50) according to one of claims 1 to 6,
wherein the compressed air control (60) has a third compressed air outlet (69) for providing the compressed air needed by a powder spraying device for spraying powder/coating powder, particularly electrode purge air, shaping air and/or compressed conveying air, wherein the compressed air control (60) is designed to set the volume of the compressed air provided via the third compressed air outlet (69) which the powder spraying device needs per unit of time for spraying powder/coating powder.

8. The powder dispensing device (50) according to claim 1 to 8,
wherein the at least one compressed air outlet (65, 66, 69) is allocated a compressed air throttle device (59) having at least one throttle valve which is in particular able to be regulated by the control device (52), by means of which the volume of compressed air to be provided per unit of time via the at least one compressed air outlet (65, 66, 69) can be set.

9. The powder dispensing device (50) according to one of claims 1 to 8,
wherein the first and second compressed air connection (7, 27) of the dilute phase powder pump (51) realized as a pump module are in each case directly connected fluidly to the respective first or second compressed air outlet (65, 66) of the control device (52) realized as a control module, and wherein the dilute phase powder pump (51) realized as a pump module is directly connected to the control device (52) realized as a control module; or
wherein the first and second compressed air connection (7, 27) of the dilute phase powder pump (51) realized as a pump module are in each case fluidly connected to the respective first or second compressed air outlet (65, 66) of the control device (52) realized as a control module via a channel (55, 56) formed in a distributor block (53), and wherein the dilute phase powder pump (51) realized as a pump module is connected to the control device (52) realized as a control module via the distributor block (53), wherein the distributor block (53) has a compressed air outlet (70) which is fluidly connected to the third compressed air outlet (69) of the control device (52) realized as a control module via a channel (57) formed in the distributor block (53).

10. The powder dispensing device (50) according to one of claims 1 to 9,
wherein the pinch valve (40) can be pneumatically actuated by means of compressed air provided by the compressed air control (60).

11. The powder dispensing device (50) according to one of claims 1 to 10,
wherein the collecting nozzle (11) of the at least one powder-conveying injector (100) comprises a stream collecting channel (12) distanced axially opposite the drive nozzle (1) of the at least one powder-conveying injector (100),
wherein the drive nozzle (1) of the at least one powder-conveying injector (100) has a powder inlet (5) distanced axially opposite from the stream collecting channel (12) of the at least one powder-conveying injector (100),
wherein the powder inlet (5) of the drive nozzle (1) is distanced axially opposite from the stream collecting channel (12) and is preferably aligned with respect to an axis which coincides with a longitudinal axis (L) defined by the stream collecting channel (12) or runs parallel to a longitudinal axis (L) defined by the stream collecting channel (12).

12. The powder dispensing device (50) according to one of claims 1 to 11,
wherein the width of the powder dispensing device (50) is in a range between 20 mm and 150 mm and preferably between 30 mm and 100 mm.

13. A system having a powder dispensing device (50) according to one of claims 1 to 12 and a powder reservoir, wherein the powder dispensing device (50) is arranged directly on the powder reservoir and a powder inlet (80) of the powder dispensing device (50) opens into a powder chamber of the powder reservoir via an intake line.

14. The system according to claim 13,
wherein the powder reservoir comprises at least one powder container having a powder chamber for powder/coating powder, wherein a powder dispensing channel is formed in a side wall of the powder container, and
wherein the powder inlet (80) of the powder dispensing device (50) is fluidly connected or connectable to the powder dispensing channel via an intake hose connection.

## Revendications

1. Dispositif de distribution de poudre (50) comprenant une pompe de flux de poudre en phase diluée (51) pour transporter une poudre, en particulier une poudre de revêtement, depuis un réservoir à poudre jusqu'à un dispositif de pulvérisation de poudre, dans lequel il est prévu un moyen de commande (52), intégré dans le dispositif de distribution de poudre (50), qui est réalisé pour régler au moins un paramètre qui est caractérisant concernant une opération de revêtement par pulvérisation effectuée avec le dispositif de pulvérisation de poudre et/ou concernant un transport de poudre effectué avec la pompe de flux de poudre en phase diluée (51), dans lequel le moyen de commande (52) forme une unité avec la pompe de flux de poudre en phase diluée (51),
dans lequel le moyen de commande (52) est réalisé comme module de commande et présente une commande d'air comprimé (60) comprenant un raccord d'air comprimé en particulier central, par l'intermédiaire duquel de l'air comprimé peut être alimenté à la commande d'air comprimé (60) depuis une source d'air comprimé externe, dans lequel la commande d'air comprimé (60) présente au moins une sortie d'air comprimé (65 à 67) pour fournir de l'air comprimé nécessaire au transport de poudre/poudre de revêtement depuis la pompe de flux de poudre en phase diluée (51), et dans lequel la commande d'air comprimée (60) est réalisée pour régler la quantité d'air comprimé, qui est fournie par l'intermédiaire de ladite au moins une sortie d'air comprimé (65 à 67), nécessaire au transport de poudre /poudre de revêtement depuis la pompe de flux de poudre en phase diluée (51) par unité de temps ;
dans lequel la commande d'air comprimé (60) présente une première sortie d'air comprimé (65) pour fournir de l'air de transport nécessaire au transport de poudre/poudre de revêtement depuis la pompe de flux de poudre en phase diluée (51), et une deuxième sortie d'air comprimé (66) pour fournir de l'air supplémentaire nécessaire au transport de poudre/poudre de revêtement depuis la pompe de flux de poudre en phase diluée (51), dans lequel la commande d'air comprimé (60) est réalisée pour régler la quantité d'air de transport ou d'air supplémentaire, qui est fournie par l'intermédiaire de la première et de la deuxième sortie d'air comprimé (65, 66), nécessaire au transport de poudre/poudre de revêtement depuis la pompe de flux de poudre en phase diluée (51) par unité de temps,
dans lequel la pompe de flux de poudre en phase diluée (51) est réalisée comme module de pompe et présente un injecteur de transport de poudre (100) comprenant une buse propulsive (1) et une buse collectrice (11), dans lequel l'injecteur de transport de poudre (100) présente un premier raccord d'air comprimé (7) par l'intermédiaire duquel de l'air de transport peut être alimenté à la buse propulsive (1), et un second raccord d'air comprimé (27) par l'intermédiaire duquel de l'air supplémentaire peut être alimenté à l'injecteur de transport de poudre (100), dans lequel le premier raccord d'air comprimé (7) comprenant la première sortie d'air comprimé (65) du moyen de commande (52) configuré comme module de commande et le second raccord d'air comprimé (27) comprenant la deuxième sortie d'air comprimé (66) du moyen de commande (52) configuré comme module de commande sont reliés de manière fluidique,
dans lequel la pompe de flux de poudre en phase diluée (51) configuré comme module de pompe présente une entrée de poudre (80) par l'intermédiaire de laquelle une poudre/poudre de revêtement peut être alimentée à la pompe de flux de poudre en phase diluée (51) configurée comme module de pompe, et dans lequel la pompe de flux de poudre en phase diluée (51) configurée comme module de pompe présente au moins une vanne à écrasement (40), pouvant être pilotée de préférence par le moyen de commande (52), qui est agencée dans un trajet d'écoulement entre l'entrée de poudre (80) de la pompe de flux de poudre en phase diluée (51) configurée comme module de pompe et l'entrée de poudre (5) de la buse propulsive (1) pour interrompre si besoin une liaison de manière fluidique entre l'entrée de poudre (80) de la pompe de flux de poudre en phase diluée (51) configurée comme module de pompe et l'entrée de poudre (5) de la buse propulsive (1), et
dans lequel la pompe de flux de poudre en phase diluée (51) configurée comme module de pompe présente un moyen d'entrée d'air comprimé (30) par l'intermédiaire duquel de l'air comprimé peut être alimenté si besoin audit au moins un injecteur de transport de poudre (100) et en particulier à l'entrée de poudre (5) de la buse propulsive (1) de l'injecteur de transport de poudre (100), dans lequel le moyen d'entrée d'air comprimé (30) est agencé dans le trajet d'écoulement entre la vanne à écrasement (40) et l'entrée de poudre (5) de la buse propulsive (1) de l'injecteur de transport de poudre (100).

2. Dispositif de distribution de poudre (50) selon la revendication 1, dans lequel le moyen de commande (52) est réalisé pour régler l'un au moins des paramètres caractérisants cités ci-après et concernant une opération de revêtement de poudre effectuée avec le dispositif de pulvérisation de poudre :
- un écoulement de pulvérisation d'électrode d'une ou de plusieurs électrodes à tension élevée du dispositif de pulvérisation de poudre ;
- une tension élevée au niveau d'une ou de plusieurs électrodes à tension élevée du dispositif de pulvérisation de poudre ;
- une quantité d'air de rinçage d'électrode à alimenter au dispositif de pulvérisation de poudre par unité de temps ; et
- une quantité d'air de formage à alimenter au dispositif de pulvérisation de poudre par unité de temps ;
et/ou dans lequel le moyen de commande (52) est réalisé pour régler l'un au moins des paramètres caractérisants cités ci-après et concernant un transport de poudre effectué avec le dispositif de distribution de poudre (50) :
- une quantité de poudre/poudre de revêtement à alimenter depuis le dispositif de distribution de poudre (50) par unité de temps ; et
- une quantité d'air comprimé de convoyage à alimenter conjointement avec la poudre/poudre de revêtement par unité de temps.

3. Dispositif de distribution de poudre (50) selon la revendication 1 ou 2,
dans lequel le moyen de commande (52) présente au moins un élément de réglage de paramètre (61) pouvant être activé manuellement pour régler une valeur de consigne de paramètre dudit au moins un paramètre qui est caractérisant concernant une opération de revêtement par pulvérisation effectuée avec le dispositif de pulvérisation de poudre, et/ou qui est caractérisant concernant un transport de poudre effectué avec le dispositif de distribution de poudre (50),
dans lequel le moyen de commande (52) présente de préférence une unité d'affichage optique pour afficher ladite au moins une valeur de consigne de paramètre réglée et/ou pour afficher une valeur réelle de paramètre correspondante.

4. Dispositif de distribution de poudre (50) selon l'une des revendications 1 à 3,
dans lequel le réservoir à poudre est muni d'un moyen de fluidisation, et dans lequel le moyen de commande (52) est en outre réalisé pour régler une quantité d'air comprimé de fluidisation à alimenter au moyen de fluidisation par unité de temps, et dans lequel le moyen de commande (52) présente au moins un élément de réglage (61) pouvant être actionné manuellement pour régler une valeur de consigne de la quantité d'air comprimé de fluidisation du moyen de fluidisation par unité de temps.

5. Dispositif de distribution de poudre (50) selon l'une des revendications 1 à 4,
dans lequel le moyen de commande (52) présente un connecteur d'interface (62) pour faire sortir un bus de communication du moyen de commande (52) qui est conçu pour régler ledit au moins un paramètre au moyen d'une commande à distance et/ou pour transmettre ladite au moins une valeur de consigne de paramètre réglée à une unité de traitement distante,
dans lequel le connecteur d'interface (62) présente de préférence une interface parallèle ou sérielle, et/ou dans lequel le bus de communication est réalisé de préférence comme un système de bus de terrain.

6. Dispositif de distribution de poudre (50) selon l'une des revendications 1 à 5,
dans lequel le moyen de commande (52) est en outre réalisé pour exécuter un procédé de revêtement par pulvérisation, dans lequel le moyen de commande (52) présente pour ce faire un moyen de sauvegarde (63) comprenant une pluralité de programmes de revêtement par pulvérisation, dans lequel chaque programme de revêtement par pulvérisation contient respectivement au moins un paramètre réglable, dans lequel le moyen de commande (52) présente au moins un élément de réglage de paramètres (61) pouvant être activé manuellement pour régler une valeur de consigne de paramètre dudit au moins un paramètre réglable, et dans lequel le moyen de commande (52) présente en outre en particulier une unité d'affichage optique pour un affichage automatique de ladite au moins une valeur de consigne de paramètre réglée.

7. Dispositif de distribution de poudre (50) selon l'une des revendications 1 à 6,
dans lequel la commande d'air comprimé (60) présente une troisième sortie d'air comprimé (69) pour fournir de l'air comprimé, en particulier de l'air de rinçage d'électrode, de l'air de formage et/ou de l'air comprimé de convoyage, nécessaire à la pulvérisation de poudre/poudre de revêtement depuis un dispositif de pulvérisation de poudre, dans lequel la commande d'air comprimé (60) est réalisée pour régler la quantité d'air comprimé, qui est fournie par l'intermédiaire de la troisième sortie d'air comprimé (69), nécessaire à la pulvérisation de poudre/poudre de revêtement depuis le dispositif de pulvérisation de poudre par unité de temps.

8. Dispositif de distribution de poudre (50) selon l'une des revendications 1 à 7,
dans lequel il est associé à ladite au moins une sortie d'air comprimé (65, 66, 69) un dispositif d'étranglement d'air comprimé (59) comprenant au moins une vanne d'étranglement, pouvant être en particulier réglée depuis le moyen de commande (52), par l'intermédiaire de laquelle la quantité d'air comprimé à fournir par l'intermédiaire de ladite au moins une sortie d'air comprimé (65, 66, 69) peut être réglée par unité de temps.

9. Dispositif de distribution de poudre (50) selon l'une des revendications 1 à 8,
dans lequel le premier et le second raccord d'air comprimé (7, 27) de la pompe de flux de poudre en phase diluée (51) configurée comme module de pompe sont respectivement reliés de manière fluidique directement à la première ou deuxième sortie d'air comprimé (65, 66) du moyen de commande (52) configuré comme module de commande, et dans lequel la pompe de flux de poudre en phase diluée (51) configurée comme module de pompe est reliée directement au moyen de commande (52) configuré comme module de commande ; ou
dans lequel le premier et le second raccord d'air comprimé (7, 27) de la pompe de flux de poudre en phase diluée (51) configurée comme module de pompe sont respectivement reliés de manière fluidique par l'intermédiaire d'un canal (55, 56) réalisé dans un bloc de répartition (53), à la première ou deuxième sortie d'air comprimé (65, 66) du moyen de commande (52) configuré comme module de commande, et dans lequel la pompe de flux de poudre en phase diluée (51) configurée comme module de pompe est reliée, par l'intermédiaire du bloc de répartition (53), au moyen de commande (52) configuré comme module de commande, dans lequel le bloc de répartition (53) présente de préférence une sortie d'air comprimé (70) qui est reliée de manière fluidique, par l'intermédiaire d'un canal (57) réalisé dans le bloc de répartition (53), à la troisième sortie d'air comprimé (69) du moyen de commande (52) configuré comme module de commande.

10. Dispositif de distribution de poudre (50) selon l'une des revendications 1 à 9,
dans lequel la vanne à écrasement (40) peut être activé de manière pneumatique avec de l'air comprimé fourni par l'intermédiaire de la commande d'air comprimé (60).

11. Dispositif de distribution de poudre (50) selon l'une des revendications 1 à 10,
dans lequel la buse collectrice (11) dudit au moins un injecteur de transport de poudre (100) présente un canal collecteur de projections (12) qui se trouve axialement à distance et à l'opposé de la buse propulsive (1) dudit au moins un injecteur de transport de poudre (100),
dans lequel la buse propulsive (1) dudit au moins un injecteur de poudre (100) présente une entrée de poudre (5) qui se trouve axialement à distance et à l'opposé du collecteur de projections (12) dudit au moins un injecteur de transport de poudre (100),
dans lequel l'entrée de poudre (5) de la buse propulsive (1) se trouve de préférence axialement à distance et à l'opposé du canal collecteur de projections (12) et est orientée de préférence par rapport à un axe qui correspond à un axe longitudinal (L) défini par le canal collecteur de projections (12) ou s'étend parallèlement à un axe longitudinal (L) défini par le canal collecteur de projections (12).

12. Dispositif de distribution de poudre (50) selon l'une des revendications 1 à 11,
dans lequel la largeur du dispositif de distribution de poudre (50) est comprise dans une plage entre 20 mm et 150 mm et de préférence entre 30 mm et 100 mm.

13. Système comprenant un dispositif de distribution de poudre (50) selon l'une des revendications 1 à 12, et un réservoir à poudre, dans lequel le dispositif de distribution de poudre (50) est agencé directement au niveau du réservoir à poudre, et une entrée de poudre (80) du dispositif de distribution de poudre (50) débouche dans une chambre à poudre du réservoir à poudre par l'intermédiaire d'une conduite d'aspiration.

14. Système selon la revendication 13,
dans lequel le réservoir à poudre présente au moins un contenant de poudre avec une chambre à poudre pour une poudre/poudre de revêtement, dans lequel un canal de distribution de poudre est réalisé dans une paroi latérale du contenant de poudre, et dans lequel l'entrée de poudre (80) du dispositif de distribution de poudre (50) est reliée ou peut être reliée de manière fluidique au canal de distribution de poudre par l'intermédiaire d'un manchon tubulaire d'aspiration.
